# EUROPÄISCHE PATENTSCHRIFT

(11) **EP 3 757 495 B1**
(45) Veröffentlichungstag und Bekanntmachung des Hinweises auf die Patenterteilung: **06.09.2023**
(21) Anmeldenummer: 20000222.8
(22) Anmeldetag: 23.06.2020
(51) Int. Cl.: F26B 3/28, F26B 15/12

(54) **MODULARES KAMMERTROCKNERSYSTEM**
MODULAR CHAMBER DRYING SYSTEM
SYSTÈME MODULAIRE DE SÉCHAGE À CHAMBRE

(30) Priorität: 27.06.2019 DE 102019004484
(43) Veröffentlichungstag der Anmeldung: 30.12.2020
(73) Patentinhaber: Wenker GmbH & Co. Kg, 48683 Ahaus (DE)
(72) Erfinder: Leers, Franz, 48683 Ahaus (DE)
(74) Vertreter: Schatz, Markus Franz-Josef

(56) Entgegenhaltungen:
- EP-A2- 2 775 241
- DE-B3-102010 012 173
- US-A1- 2015 089 827
- US-A1- 2018 216 886

## Beschreibung

### Gebiet der Erfindung

Die vorliegende Erfindung betrifft ein modulares Kammertrocknersystem zum Trocken und/oder Härten der Beschichtungen, Lackierungen und/oder Klebschichten an und/oder in Werkstücken und zum Abkühlen der beschichteten, lackierten und/oder geklebten Werkstücke.

Außerdem betrifft die vorliegende Erfindung ein Verfahren zum Trocknen und/oder Härten der Beschichtungen, Lackierungen und/oder Klebschichten an und/oder in Werkstücken und zum Abkühlen der beschichteten, lackierten und/oder geklebten Werkstücke.

### Stand der Technik

Aus der internationalen Patentanmeldung WO 2005/047794 und dem europäischen Patent EP 1676082B1 ist eine Anlage zum Trocknen von Gegenständen bekannt, die eine Trocknerkabine aufweist, in der die Gegenstände heißen Gasen ausgesetzt sind. Als heiße Gase wird die Prozess-Abluft einer Hochtemperatur-Brennstoffzelle verwendet, die direkt in die Trocknerkabine eingebracht wird. Die Hochtemperatur-Brennstoffzelle wird dabei entsprechend dem Bedarf von thermischer Energie für den Trocknungsvorgang betrieben. Die Anlage und das entsprechende Verfahren zum Trocknen von Gegenständen soll mit einem geringen apparativen Aufwand auskommen und einen sehr hohen Energienutzungsgrad aufweisen.

Hochtemperatur-Brennstoffzellen, die bei 650 bis 1000 °C betrieben werden, stellen indes sehr hohe technische Anforderungen. So ist die Dichtungstechnik der Gasräume zueinander sehr aufwendig (Hochtemperaturdichtung). Konventionelle Flachdichtungen versagen schlichtweg. Stoffschlüssige Verbindungen können die Elektroden kurzschließen. Daher werden spezielle Dichtungsmaterialien wie zum Beispiel Glaslote derzeit für Solid Oxide Fuel Cell(SOFC)-Anwendungen verwendet. Mechanische Spannungen im Betrieb haben ihren Ursprung vor allem in Temperaturunterschieden in der Zelle und durch unterschiedliche thermische Ausdehnungskoeffizienten (TEC) der Materialien. Dazu kommt noch die verstärkte Neigung zu Kriech- oder Oxidationsprozessen bzw. Hochtemperaturkorrosion. Darüber hinaus wird nicht angegeben, wie die heißen getrockneten Gegenstände effektiv und effizient abgekühlt werden sollen, sodass sie wieder gehandhabt werden können.

Aus diesen Gründen erscheint diese Technologie als wenig geeignet für die industrielle Anwendung in der Automobilindustrie.

Aus dem deutschen Patent DE 10 2010 012 534 B4 ist eine Anlage zum Beschichten von Gegenständen und Aushärten der Beschichtung mit elektromagnetischer Strahlung bekannt. Die Anlage umfasst eine Applikationskabine und eine Trocknerkabine die mit Inertgas gefüllt ist. Die Applikationskabine ist über oder unter der Trocknerkabine angeordnet. Nach der Beschichtung wird der beschichtete Gegenstand in die Trocknerkabine gedreht, worin die Beschichtung mit elektromagnetischer Strahlung gehärtet wird.

Eine vergleichbare Vorrichtung ist aus dem europäischen Patent EP 2550497 B1 bekannt. Diese weist als ein Fördersystem eine Hub-/Senk-Einrichtung auf, durch die der Gegenstand mit einer vertikalen Bewegungskomponente aus der Applikationskabine in den Trockenraum hinein gefördert wird.

Aus dem deutschen Patent DE 10 2004 025 526 B4 ist eine Vorrichtung zum Trocknen von Gegenständen, insbesondere von lackierten Fahrzeugkarosserien bekannt, die eine Trockenkammer, deren Innenraum mit einer Inertgasatmosphäre gefüllt ist, aufweist. Die Trockenkammer umfasst des Weiteren eine Einlassschleusenkammer, die zumindest zeitweise mit der außerhalb der Vorrichtung vorliegenden Normalatmosphäre und zumindest zeitweise mit der in der Trockenkammer vorliegenden Inertgasatmosphäre kommuniziert. Darüber hinaus umfasst die Vorrichtung ein Fördersystem, mit dem die Gegenstände durch die Einlassschleusenkammer in die Trockenkammer und wieder aus dieser heraus bewegt werden können.

Diese Anlagen können indes nur für die Härtung von Beschichtungen mit elektromagnetischer Strahlung verwendet werden. Außerdem macht die dadurch notwendige Verwendung von Inertgas zusätzliche Maßnahmen notwendig, um eine Kontamination mit Umgebungsluft zu verhindern.

Aus der deutschen Offenlegungsschrift DE 44 36 018 A1 ist ein kabinenartiger Trockner für eine Lackieranlage mit einem Innenraum zur Aufnahme lackierter und zu trocknenden Gegenstände und mindestens einem im Trockner angeordneten Heizelement zu deren Beheizung bekannt. In dem Trockner ist mindestens ein Heizelement angeordnet, das seinerseits unter Verwendung von durch wenigstens eine Reingasrohrleitung geführter, einer thermischen Reinigung unterzogener und dabei erhitzter Abluft der Lackieranlage beheizbar ist. Der Trockner kann einen Modul bilden, sodass die Trocknereinrichtung einer Lackieranlage aus mehreren gleichartigen hintereinander angeordneten derartigen Modulen aufgebaut ist, wobei sich die Reingasrohrleitung durch die gesamte Trocknereinrichtung hindurch erstreckt. Es wird nicht angegeben, wie die heißen getrockneten Gegenstände effektiv und effizient abgekühlt werden sollen, sodass sie wieder gehandhabt werden können.

Aus der amerikanischen Patentanmeldung US 2018/0216886 A1 ist eine Trocknerkabine für die Trocknung beschichteter Automobilkarosserien mit einem Transportmittel zur Zuführung der Werkstücke in die Kabine und zur Ausleitung der gertrockneten Werkstücke aus der kabine bekannt. Die Trocknerkabine enthält ein Umluftmodul mit einer Gaszufuhr, einem Gasausleitungssystem, einem Ventilator zum Bewegen des Luftstroms, einer Vorrichtung zum Abtrennen von Verunreinigungen und/oder einen Verteiler zum Verteilen der Umluft in der Kabine aus mehreren Einlassöffnungen und/oder mehrere Auslassöffnungen zu einer Sammelvorrichtung für den Auslass der Umluft.

Aus der amerikanischen Patentanmeldung US 2015/0089827 A1 ist eine Anlage zum Behandeln von Gegenständen bekannt, die eine Vorrichtung zum Temperieren der Gegenstände umfasst. Die Vorrichtung ist in einem Temperiertunnel in einem Gehäuse untergebracht. Der Temperiertunnel umfasst mindestens einen Lufteinlass und mindestens einen Luftauslass. Dem Temperiertunnel ist mindestens ein Heizaggregat zugeordnet, in dem eine heiße Primärgasströmung erzeugt wird. Das heiße Primärgas wird in einen Umwälzluft-Wärmetauscher geleitet, worin die Luft aus dem Temperiertunnel als Umwälzluft durch das heiße Primärgas erhitzt wird. Die Luft wird dem Temperiertunnel wieder in einem Kreislauf über den mindestens einen Lufteinlass zugeführt. Das Heizaggregat ist nach Art eines Blockheizkraftwerks derart mit einem elektrischen Generator gekoppelt, dass beim Betrieb des Heizaggregats elektrische Energie erzeugt wird.

Aus der europäischen Patentanmeldung EP 2775241 A2 ist eine Vorrichtung zum Trocknen eines Werkstücks, insbesondere einer Fahrzeugkarosserie, mit einem Trocknungstunnel bekannt. Der Trocknungstunnel umfasst mehrere Tunnelabschnitte, wobei jeder der Tunnelabschnitte wenigstens einen Luftauslaß und wenigstens einen Lufteinlass umfasst und mehreren der Tunnelabschnitte ein Umluftheizaggregat zugeordnet ist, dem Kammerabluft aus dem wenigstens einen Luftauslass des Tunnelabschnitts zugeführt wird und jedes Umluftheizaggregat einen Wärmetauscher umfasst. In dem Wärmetauscher wird Wärmeenergie von einer heißen Primärluft auf eine Kammerzuluft übertragen. Die Kammerzuluft wird dem jeweiligen Tunnelabschnitt über den wenigstens einen Lufteinlass zugeführt. Zumindest eines der Umluftheizaggregate umfasst einen Frischlufteinlass und eine Mischeinrichtung, wobei durch den Frischlufteinlass dem Umluftheizaggregat Frischluft zugeführt wird. Die Mischeinrichtung dient dem Vermengen der Frischluft mit der Kammerabluft. Bei dem Verfahren zum Betrieb der Vorrichtung wird die Frischluft, die den einzelnen Tunnelabschnitte den zugeführt wird, vor dem Einbringen in den Tunnelabschnitt in dem jeweiligen Umluftheizaggregat zur ihrer Erwärmung mit der Kammerabluft zu einer Kammerzuluft vermischt. Hierdurch kann der Luftwechsel in den einzelnen Tunnelabschnitten variabel eingestellt werden.

### Aufgabe der vorliegenden Erfindung

Der vorliegenden Erfindung lag die Aufgabe zu Grunde, einen Kammertrockner bereitzustellen, der sich durch eine kompakte Bauweise auszeichnet und mit Brennstoffen wie Erdgas, Heißwasser, Thermalöl oder Elektrizität beheizt werden kann. Er soll eine bauteilabhängige Aufheizung und Abkühlung durch eine variable Steuerung der Temperatur, eine variable Steuerung der Energiemenge über den Volumenstrom und eine variable Steuerung der Taktzeit ermöglichen, sodass unterschiedliche Gegenstände oder Bauteile in einem Serienprozess individuell thermisch behandelt und danach wieder effektiv und effizient abgekühlt werden können, sodass sie wieder problemlos gehandhabt werden können. Dadurch soll eine Energieeinsparung durch die Anpassung der Energiemengen an die jeweiligen Bauteile und Gegenstände, insbesondere aber an die Kraftfahrzeugkarosserien, ermöglicht werden. Vor allem aber soll es der Kammertrockner ermöglichen, eine erweiterbare und variabel gestaltbare Trocknungs-/Abkühlungsanlage bereitzustellen.

### Die erfindungsgemäße Lösung

Demgemäß wurde das erfindungsgemäße modulare Kammertrocknersystem gemäß dem Patentanspruch 1 gefunden. Vorteilhafte Ausführungsformen des modularen Kammertrocknungssystems gehen aus den abhängigen Patentansprüchen 2 bis 13 hervor.

Außerdem wurde das erfindungsgemäße Verfahren gemäß dem Patentanspruch 14 zum Trocknen und/oder Härten von Werkstücken mit nicht getrockneten und/oder nicht gehärteten Beschichtungen, Lackierungen und Klebschichten gefunden, welches mithilfe des modularen Kammertrocknungssystems durchgeführt wird.

Der abhängige Patentanspruch 15 richtet sich auf eine vorteilhafte Ausführungsform des erfindungsgemäßen Verfahrens.

### Die Vorteile der erfindungsgemäßen Lösung

Mithilfe des erfindungsgemäßen modularen Kammertrocknungssystems sind werkstückabhängige Prozessvorgaben ohne Weiteres umsetzbar. Es ist eine individuelle Einstellung der Prozessluft auf die zu beheizenden Bereiche der Werkstücke, insbesondere der Kraftfahrzeugkarosserien, möglich. Ebenso ist eine individuelle Trocknungszeit einstellbar. Die Prozessluftzufuhr durch die Fensteröffnungen 360° um die Karosserien ist einfach realisierbar, sodass eine optimale Beheizung von innen stattfindet. Es können die Karosserien von Sondermodellen sowie schweren und gepanzerten Karosserien problemlos getrocknet werden. In den erfindungsgemäßen modularen Kammertrocknungssystemen sind die Kammertrockner beliebig kombinierbar und erweiterbar und ihre Aufstellung kann parallel oder in Linie erfolgen. Bei einem Modellwechsel sind - wenn überhaupt - nur noch geringe Umbaumaßnahmen und Änderungen der Prozessparameter notwendig. Die Luftzufuhr kann durch eine intelligente Steuerung der Klappen besonders flexibel gestaltet werden. Bei einer reduzierten Stückzahl können einzelne Kammertrockner abgeschaltet werden. Durch die chargenweise Bestückung ist der Prozessablauf sehr flexibel. Es wird ein reduzierter Abluft Volumenstrom erzielt, der bis zu 25 % des minimalen Abluftstroms nach Ablauf der Hauptverdampfungszeit betragen kann. Die modularen Kammertrocknersysteme können auch übereinander angeordnet werden, sodass die vorhandenen Standflächen optimal genutzt werden können.

Weitere Vorteile gehen aus der nachfolgenden Beschreibung hervor.

### Ausführliche Beschreibung der erfindungsgemäßen Lösung

Das erfindungsgemäße modulare Kammertrocknersystem umfasst mindestens zwei, bevorzugt mindestens drei, besonders bevorzugt mindestens vier und insbesondere mindestens fünf separate, baugleiche, thermisch isolierte, verschließbare Kammertrockner mit parallelen Längsachsen oder mindestens einer gemeinsamen Längsachse zum Trocknen und/oder Härten der Beschichtungen, Lackierungen und/oder Klebschichten an und/oder in jeweils mindestens einem Werkstück mit thermischer Energie oder thermischer Energie und aktinischer Strahlung.

Außerdem umfasst das erfindungsgemäße modulare Kammertrocknersystem mindestens zwei, bevorzugt mindestens drei, besonders bevorzugt mindestens vier und insbesondere mindestens fünf separate, baugleiche, thermisch isolierte, verschließbare Abkühlkammern mit parallelen Längsachsen oder mindestens einer gemeinsamen Längsachse. Jede der Abkühlkammern schließt sich in Transportrichtung der Werkstücke gesehen, mit ihrem Einlauftor räumlich und funktional unmittelbar an das Auslauftor eines jeden Kammertrockners an und dient der geregelten Abkühlung des jeweils mindestens einen nunmehr beschichteten, lackierten und/oder geklebten Werkstücks.

Darüber hinaus umfasst das erfindungsgemäße modulare Kammertrocknersystem mindestens ein Transportsystem, das dem Abtransport der aus den Auslauftoren der Abkühlkammern ausgeschleusten abgekühlten, beschichteten, lackierten und/oder geklebten ten Werkstücke dient.

Des Weiteren umfasst das erfindungsgemäße modulare Kammertrocknersystem mindestens ein Transportsystem, das dem Transport der Werkstücke mit den nicht getrockneten und/oder nicht gehärteten Beschichtungen, Lackierungen und/oder Klebschichten durch die Einlauftore in die Kammertrockner dient.

Vorzugsweise werden die Werkstücke in dem Transportsystem vor Staub, Aerosolen und anderen Schwebekörpern geschützt. Zu diesem Zweck umfasst das Transportsystem bevorzugt einen Staubschutztunnel, durch den die Werkstücke transportiert werden.

Zwischen den einander zugeordneten parallelen Außenwänden der mindestens zwei Kammertrockner und der mindestens zwei Abkühlkammern befindet sich ein funktionaler Zwischenraum.

Dieser funktionale Zwischenraum weist Vorrichtungen für die thermodynamisch geregelte Zuführung und Abführung von thermische Energie zu den mindestens zwei Kammertrockner oder zusätzlich Vorrichtungen für die geregelte Energiezuführung zu den Quellen aktinischer Strahlung in den mindestens zwei Kammertrocknern auf. Dies ist dann von besonderem Vorteil, wenn die Beschichtungen, Lackierungen und/oder Klebschichten sowohl thermisch als auch mit aktinischer Strahlung gehärtet werden können, was auch als Dual-Cure bezeichnet wird.

Weiterhin weist der funktionale Zwischenraum Vorrichtungen für die separat regelbare Zuführung von Kühlgasen zu dem Innenraum der mindestens zwei Abkühlkammern und für die Abführung von thermische Energie aus den mindestens zwei Abkühlkammern auf.

Nicht zuletzt weist das modulare Kammertrocknersystem mindestens eine, vorzugsweise elektronische, Steuereinheit für die thermodynamische Regelung
- der Vorrichtungen für die thermodynamisch geregelte Zuführung von thermischer Energie zu den Kammertrocknern,
- der Vorrichtungen für die thermodynamisch geregelte Abführung von thermische Energie aus den Kammertrocknern,
- der Vorrichtungen für die geregelte Energiezuführung zu den Quellen aktinischer Strahlung,
- der Vorrichtungen für die separat regelbare Zuführung von Kühlgasen zu den Abkühlkammern und
- der Vorrichtungen für die Abführung von thermischer Energie aus den Abkühlkammern.

Als Input erhält die mindestens eine elektronische Steuereinheit durch übliche und bekannte Sensoren gemessene Messwerte der Temperaturen in den Kammertrocknern, den Abkühlkammern, der Reingase aus dem Brennofen, des Brennofens und der Abgase aus den Kammertrockner, der Konzentration der flüchtigen organischen Verbindungen (VOC), der Umluftmengen, der Frischluftanteile und der Ventilatorleistungen, die durch übliche und bekannte Algorithmen verarbeitet und als Output zur Regelung der betreffenden Vorrichtungen zugeleitet werden.

Dabei werden die Vorschriften der Norm DIN EN 1539 "Trockner und Öfen in denen brennbare Stoffe freigesetzt werden" eingehalten.

Das erfindungsgemäße modulare Kammertrocknersystem eignet sich vor allem für Werkstücke, die Karosserien von Fortbewegungsmitteln sind. Vorzugsweise werden die Fortbewegungsmittel aus der Gruppe, bestehend aus Kleinbussen, Kleinlastern, Kleintransportern, Kombis, Kleinwagen, Elektromobilen, Cabrios, Sportwagen, Luxuslimousinen, Sicherheitslimousinen, Geldtransporter, Geländewagen und SUV, ausgewählt.

Darüber hinaus können auch Schwimmkörper und Teile hiervon, wie Motorboote, Rettungsboote, Rettungsinseln, Masten, Schornsteine, Treppen, Geländer oder Bojen, oder Flugkörper und Teile hiervon, wie Kleinflugzeuge, Flugzeugrümpfe, Flügel, Propeller, Turbinen, Höhenruder oder Seitenruder in dem erfindungsgemäßen modularen Kammertrocknersystem behandelt werden.

Ferner ist das erfindungsgemäße modulare Kammertrocknersystem für die Härtung und/oder Trocknung von nicht getrockneten und nicht gehärteten Beschichtungen, Lackierungen und Klebschichten von Haushaltsgeräten wie weiße Ware geeignet.

In jedem Kammertrockner befinden sich in den unteren Bereichen, in den oberen Bereichen und in den jeweils beiden Seitenbereichen Vorrichtungen für die thermodynamisch geregelte Zuführung von thermischer Energie, bevorzugt von thermische Energie in der Form von heißen Gasen, insbesondere von heißer Luft. Insbesondere handelt es sich dabei um Düsen, die separat geregelt werden. Außerdem befinden sich in jedem Kammertrockner Vorrichtungen für die Abführung von thermische Energie, bevorzugt in der Form von Absaugungen der flüchtige organische Verbindungen (VOC) enthaltenden Abgase.

Erfindungsgemäß ist es von Vorteil, wenn die Düsen in den oberen Bereichen und unteren Bereichen der Kammertrockner in die Öffnungen der Werkstücke, insbesondere der Karosserien von Fortbewegungsmitteln gerichtet sind. Dadurch wird eine besonders effektive und effiziente Härtung und/oder Trocknung erzielt, die die Qualität der Beschichtungen, Lackierungen und Klebschichten auf den Außenflächen der Werkstücke nicht beeinträchtigt

Zusätzlich kann ein jeder Kammertrockner zusätzlich Quellen von aktinischer Strahlung enthalten. Unter aktinischer Strahlung ist Korpuskularstrahlung wie Elektronenstrahlung und elektromagnetische Strahlung wie Infrarotstrahlung, nahes Infrarot (NIR), sichtbares Licht, UV-Strahlung und Röntgenstrahlung zu verstehen. Insbesondere wird Infrarotstrahlung verwendet. Als Lichtquellen werden die üblichen und bekannten Infrarotstrahler verwendet.

In jeder der mindestens zwei Abkühlkammern befinden sich Vorrichtungen für die regelbare Zuführung von Kühlgasen zu dem Innenraum der mindestens zwei Abkühlkammern und für die Abführung von thermischer Energie aus den Abkühlkammern. Bei den Vorrichtungen zur Zuführung von Kühlgasen handelt es sich insbesondere um separat regelbare Düsen, die vorzugsweise Kondensatringe aufweisen. Die Abführung der erwärmten Abgase erfolgt durch mindestens eine Absaugung, die vorzugsweise von Ventilatoren angetrieben wird. Der Innenraum der Abkühlkammern weist ein Schrägdach auf, um die Bildung von Kondensattropfen zu vermeiden.

Vorzugsweise sind die Absaugungen in den Kammertrocknern und den Abkühlkammern in den unteren und den oberen Bereichen angeordnet.

Vorzugsweise werden die Einlauftore und die Auslauftore der Kammertrockner und der Abkühlkammern aus der Gruppe, bestehend aus Sektionaltoren, Schnelllauftoren, Schwingtoren, Schiebetoren, Flügeltoren Ziehharmonikatoren und Falttoren, ausgewählt.

Die Anordnung der Düsen in den Seitenbereichen der Kammertrockner und/oder der Düsen in den Seitenbereichen der Abkühlkammern sind vorzugsweise den Konturen der Werkstücke angepasst. Alternativ sind die Düsen in den Seitenbereichen der Kammertrockner und/oder die Düsen in den Seitenbereichen der Abkühlkammern in der Form gleichmäßiger Raster angeordnet und derart zu verschließen und zu öffnen, dass die geöffneten Düsen den Konturen der Werkstücke angepasst sind.

Vorzugsweise wird die thermische Energie für die Kammertrockner von mindestens einem Brennofen geliefert. Bevorzugt wird dieser durch die Steuereinheit elektronisch gesteuert. Als Brennstoffe können Benzin, Diesel, Erdöl, Erdgas, Methan, Propan, Butan undloder Gemische aus mindestens zwei dieser Brennstoffe verwendet werden. Zusätzlich dient der Brennofen auch der Nachverbrennung der Abgase aus den Kammertrocknern sowie gegebenenfalls aus den Abkühlkammern.

In dem erfindungsgemäßen modularen Kammertrocknersystem werden in den heißen Zonen thermostabile, korrosionsfeste, chemisch resistente und mechanisch stabile Materialien wie eloxiertes Aluminium, V2A-Stahl, V4A-Stahl, Kupfer, hochtemperaturbeständige Keramikmaterialien, nicht brennbare hochtemperaturbeständige Dichtungsmaterialien und Kunststoffe, die bis zu 450 °C beständig und gegebenenfalls flammfest ausgerüstet sind, verwendet.

In einer besonders bevorzugten Ausführungsform weist jeder der mindestens zwei Kammertrockner die folgenden Kenndaten auf:
(i) Innenabmessungen:
   - Länge = 5000 mm bis 10.000 mm, inklusive Länge jeweils vor und hinter dem Werkstück 2A = 100 mm bis 1000 mm;
   - Höhe = 1500 mm bis 5000 mm;
   - Breite = 2000 mm bis 7000 mm;
   - Trockneroberfläche inklusive Einlauftor (1.1.1) und Auslauftor (1.1.2): 80 m² bis 250 m²;
(ii) Umluftmenge je Meter:
   - Halten: 1000 m³/h bis 5000 m³/h;
   - Aufheizen: 2000 m³/h bis 10.000 m³/h;
   - Frischluftanteil: 500 m³/h bis 3000 m³/h;
(iii) Taktzeiten: ein Werkstück 2Alh oder zwei Werkstücke 2A/h;
(iv) Temperatur:
   1. Aufheizen/Halten: 80 °C bis 130 °C;
   2. Aufheizen/Halten: 140 °C bis 180 °C.

Jede der mindestens zwei Abkühlkammern weist die folgenden Kenndaten auf:
(i) Innenabmessungen:
   - Länge = 5000 mm bis 10.000 mm, inklusive Länge jeweils vor und hinter dem Werkstück 2A = 100 mm bis 1000 mm;
   - Höhe = 1500 mm bis 5000 mm;
   - Breite = 2000 mm bis 7000 mm;
   - Abkühlkammeroberfläche inklusive Einlauftor (1.2.1) und Auslauftor (1.2.2): 80 m² bis 250 m²;
(ii) Umluftmenge je Meter: 2000 m³/h bis 8000 m³/h
(iii) Frischluftanteil: 1000 m³/h bis 4000 m³/h;
(iv) Taktzeiten: ein Werkstück 2B/h oder zwei Werkstücke 2B/h;
(v) Temperatur:
   1. Kühlen: 8 °C bis 90 °C;
   2. Kühlen: 20 °C bis 40 °C;
(vi) Absaugung (5.5.2):
   Ventilatorleistung: 10.000 m³/h bis 40.000 m³/h pro Ventilator.

In dem erfindungsgemäßen modularen Kammertrocknersystem können mindestens zwei seiner Untereinheiten (= Trockenkammer + Abkühlkammer) in unterschiedlichen Anordnungen vorliegen.

So können die Untereinheiten nebeneinander angeordnet sein, sodass ihre Längsachsen parallel zueinander sind.

Sie können aber auch in gerader Linie hintereinander angeordnet sein, sodass sie eine gemeinsame Längsachse haben und zwischen den Auslauftoren der Abkühlkammern der mindestens einen ersten Untereinheit und den Einlauftoren der Kammertrockner der mindestens einen zweiten Untereinheit genügend Abstand herrscht, um Werkstücke mit getrockneten und/oder gehärteten Beschichtungen, Lackierungen und Klebschichten aus den Auslauftoren der Abkühlkammern der mindestens einen ersten Untereinheit auszuleiten und um Werkstücke mit nicht getrockneten und/oder nicht gehärteten Beschichtungen, Lackierungen und Klebschichten in die Einlauftore der Kammertrockner der mindestens einen zweiten Untereinheit einzuleiten.

Die erfindungsgemäßen modularen Kammertrockner eignen sich insbesondere für das Verfahren zum Trocknen und/oder Härten der nicht getrockneten und/oder nicht gehärteten Beschichtungen, Lackierungen und/oder Klebschichten an und/oder in Werkstücken der vorstehend beschriebenen Art und Abkühlen der beschichteten, lackierten und/oder geklebten Werkstücke der vorstehend beschriebenen Art mithilfe mindestens eines der vorstehend beschriebenen modularen Kammertrocknersysteme.

Das erfindungsgemäße Verfahren ist durch die folgenden Verfahrensschritte gekennzeichnet:
(A) Transport eines ersten Werkstücks mit nicht gehärteten und/oder nicht getrockneten Beschichtungen, Lackierungen und/oder Klebschichten mithilfe eines Transportsystems durch das Einlauftor in den Innenraum eines Kammertrockners bei geschlossenem Auslauftor und Schließen des Einlauftors;
(B) Trocknen und/oder Härten der Beschichtungen, Lackierungen und/oder Klebschichten des ersten Werkstücks, sodass das beschichtete, lackierte und/oder geklebte, heiße erste Werkstück resultiert;
(C) Ausschleusen des heißen ersten Werkstücks aus dem Auslauftor des Kammertrockners durch das Einlauftor eine Abkühlkammer in den Innenraum der Abkühlkammer und Schließen des Auslauftors des Kammertrockners und des Einlauftors der Abkühlkammer bei geschlossenem Auslauftor der Abkühlkammer;
(D) Abkühlen des beschichteten, lackierten und/oder geklebten, heißen ersten Werkstücks auf 20 °C bis 40 °C und Ausschleusen dieses ersten abgekühlten Werkstücks mithilfe eines Transportsystems durch das Auslauftor aus der Abkühlkammer bei geschlossenem Einlauftor der Abkühlkammer,
(E) Einschleusen eines zweiten Werkstücks mit nicht gehärteten und/oder nicht getrockneten Beschichtungen, Lackierungen und/oder Klebschichten durch das Einlauftor in den leeren Innenraum des Kammertrockners unmittelbar nach dem Ausschleusen des ersten heißen Werkstücks aus dem Kammertrockner mithilfe des Transportsystems bei geschlossenem Auslauftor und Schließen des Einlauftors des Kammertrockners;
(F) Ausschleusen des zweiten heißen Werkstücks aus dem Kammertrockner und Einschleusen in die leere Abkühlkammer unmittelbar nach dem Ausschleusen des ersten abgekühlten Werkstücks,
(G) Einschleusen eines dritten Werkstücks in den leeren Kammertrockner unmittelbar nach dem Ausschleusen des zweiten heißen Werkstücks aus dem Kammertrockner und
(H) N-fache Wiederholungen der Verfahrensschritte (A) bis (G), wobei N = eine ganze Zahl von 1 bis N.

Im Folgenden werden das erfindungsgemäße modulare Kammertrocknersystem und das erfindungsgemäße Verfahren anhand der Figuren 1 bis 9 näher erläutert. Die Figuren 1 bis 9 dienen der schematischen Veranschaulichung des Aufbaus und der Funktion des modularen Kammertrocknersystems sowie der Durchführung des Verfahrens. Es ist daher nicht notwendig die Figuren 1 bis 9 maßstabsgetreu auszuführen. Es zeigen
- Figur 1: die Draufsicht auf eine Seite-an-Seite-Anordnung der Untereinheiten 1.1; 1.2 des erfindungsgemäßen Kammertrocknersystems 1 mit parallelen Längsachsen L sowie das dazugehörige Fließschema für die Werkstücke 2A und 2B;
- Figur 2: die Draufsicht auf einen Ausschnitt aus einem Kammertrocknersystem 1 mit hintereinander angeordneten Untereinheiten 1.1 + 1.2 mit gemeinsamen Längsachsen L sowie das dazugehörige Fließschema für die Werkstücke 2A und 2B;
- Figur 3: die Betriebszustände einer Untereinheit 1.1 + 1.2 während der Durchführung des erfindungsgemäßen Verfahrens;
- Figur 4: die Draufsicht auf einen Querschnitt durch einen Kammertrockner 1.1 mit einer Automobilkarosserie 2A mit zu trocknenden und/oder zu härtenden Beschichtungen, Lackierungen und/oder Klebschichten;
- Figur 5: die Draufsicht auf einen Querschnitt durch eine Abkühlkammer 1.2 mit einer beschichteten, lackierten, und/oder geklebten, heißen Automobilkarosserie 2B;
- Figur 6: die Draufsicht auf die Vorderansicht eines Ausschnitts aus einem Kammertrocknersystem 1 gemäß der Figur 1 mit den Einlasstoren 1.1.1 der Kammertrockner 1.1 sowie mit Blick auf die Vorrichtungen 5.1; 5.2; 8 für die Zuführung 5.1.1, die Abführung 5.2.1 und die Erzeugung von thermischer Energie sowie die Steuereinheiten zur Regelung der Vorrichtungen 5.1; 5.2;
- Figur 7: die Draufsicht auf einen Längsschnitt durch ein zweistöckiges Kammertrocknersystem 1 mit Hebebühnen für die Automobilkarosserien 2A und 2B;
- Figur 8: die Draufsicht auf die Vorderansicht eines Ausschnitts aus einemzweistöckigen Kammertrocknersystem 1 mit funktionalen Zwischenräumen 5 und Hebebühnen 10 für die Automobilkarosserien 2A; und

- Figur 9: die Draufsicht auf eine perspektivische Darstellung eines Ausschnitts aus einem nicht erfindungsgemäßen Kammertrocknersystem 1 ohne funktionale Zwischenräume 5, deren Funktion von funktionalen Aufbauten 13 auf den Außendächern 1.1.9; 1.2.9 der Kammertrockner 1.1 und der Abkühlkammern 1.2 übernommen wird.

In den Figuren 1 bis 9 haben die Bezugszeichen die folgende Bedeutung:
- 1: Modulares Kammertrocknersystem
- 1.1: Thermisch isolierter, verschließbarer Kammertrockner
- 1.1.1: Einlauftor des Kammertrockners 1.1
- 1.1.2: Auslauftor des Kammertrockners 1.1
- 1.1.3: Außenwand des Kammertrockners 1.1
- 1.1.4: Unterer Bereich des Kammertrockners 1.1
- 1.1.5: Oberer Bereich des Kammertrockners 1.1
- 1.1.6: Seitenbereich des Kammertrockners 1.1
- 1.1.7: Innenraum des Kammertrockners 1.1
- 1.1.8: Gedachte Trennfläche zwischen 1.1.4 und 1.1.5
- 1.1.9: Außendach

- 1.2: Abkühlkammer
- 1.2.1: Einlauftor der Abkühlkammer 1.2
- 1.2.2: Auslauftor der Abkühlkammer 1.2
- 1.2.3: Außenwand der Abkühlkammer 1.2
- 1.2.4: Innenraum der Abkühlkammer 1.2
- 1.2.5: Schrägdach im Innenraum 1.2.4
- 1.2.6: Unterer Bereich der Abkühlkammer 1.2
- 1.2.7: Oberer Bereich der Abkühlkammer 1.2
- 1.2.8: Seitenbereich der Abkühlkammer 1.2
- 1.2.9: Außendach

- 1,1; 1.2: Untereinheit des modularen Kammertrocknersystems 1

- 1.3: Transportrichtung
- 2A: Werkstück mit nicht getrockneten und/oder nicht gehärteten Beschichtungen, Lackierungen und/oder Klebschichten (Automobilkarosserie)
- 2A.1: Öffnung im Werkstück 2A (Rückfenster, Türöffnung)
- 2A.2: Geöffnete Tür

- 2B: Beschichtetes, lackiertes und/oder geklebtes Werkstück (Automobilkarosserie)

- 3: Transportsystem zum Transport der Werkstücke 2A in den Kammertrockner 1.1
- 3.1: Skid
- 3.2: Transportsystem zum Transport der Werkstücke 2A; 2B durch und aus dem Kammertrockner 1.1

- 4: Transportsystem zum Transport der Werkstücke 2B in die Abkühlkammer 1.2
- 4.1: Skid
- 4.2: Transportsystem zum Abtransport der aus der Abkühlkammer 1.2 ausgeschleusten Werkstücke 2B

- 5: Funktionaler Zwischenraum
- 5.1: Vorrichtung für die thermodynamisch geregelte Zuführung 5.1.1 von thermischer Energie
- 5.1.1: Thermodynamisch geregelte Zuführung von thermischer Energie
- 5.1.1.1: Elektronisch gesteuerte Drosselvorrichtung
- 5.1.1.2: Elektronisch gesteuertes Gebläse oder elektronisch gesteuerter Kompressor
- 5.1.2: Düse für die separat regelbare Zuführung 5.1.1 von heißen Gasen 5.1.3
- 5.1.2.1: Düse mit Öffnung = 200 mm
- 5.1.2.2: Düse mit Öffnung = 100 mm
- 5.1.2.3: Düse mit Öffnung = 70 mm
- 5.1.2.3a: Schräg nach außen gestellte Düse 5.2.1.3
- 5.1.3: Heiße Gase
- 5.1.3.1: Heißgasleitung
- 5.1.4: In die Öffnung 2A.1 geblasene heiße Gase 5.1.3

- 5.2: Vorrichtung für die thermodynamisch geregelte Abführung 5.2.1 von thermischer Energie aus dem Kammertrockner 1.1
- 5.2.1: Thermodynamisch geregelte Abführung von thermischer Energie aus dem Kammertrockner 1.1
- 5.2.2: Absaugung von Abgasen 5.2.3 aus dem Kammertrockner 1.1
- 5.2.2.1: Elektronisch gesteuerte Drosselvorrichtung
- 5.2.2.2: Elektronisch gesteuertes Gebläse oder elektronisch gesteuerter Kompressor
- 5.2.3: Abgase aus dem Kammertrockner 1.1
- 5.2.3.1: Abgasleitung, Sammelabgasleitungen
- 5.2.3.2: Bypass
- 5.2.3.3: Elektronisch gesteuerte Drosselvorrichtung

- 5.3: Vorrichtung für die geregelte Energiezuführung 5.3.1 zu den Quellen 5.3.2 aktinischer Strahlung
- 5.3.1: Geregelte Energiezuführung zur Quelle 5.3.2 von aktinischer Strahlung
- 5.3.2: Quelle aktinischer Strahlung

- 5.4: Vorrichtung für die separat regelbare Zuführung 5.4.1 von Kühlgasen 5.4.3 zu der Abkühlkammer 1.2
- 5.4.1: Separat regelbare Zuführung 5.4.1 von Kühlgasen 5.4.3 zu der Abkühlkammer 1.2
- 5.4.2: Düse für die Zuführung 5.4.1 von Kühlgasen 5.4.3 zu der Abkühlkammer 1.2
- 5.4.2.1: Düse mit Kondensatringen
- 5.4.3: Kühlgase

- 5.5: Vorrichtung für die Abführung 5.5.1 von thermischer Energie aus der Abkühlkammer 1.2
- 5.5.1: Abführung thermische Energie
- 5.5.2: Absaugung
- 5.5.3: Erwärmte Abgase

- 6: Steuereinheit zur thermodynamischen Regelung der Vorrichtungen 5.1; 5.2; 5.3; 5.4; 5.5
- 6.1: Input: Messdaten aus der Trockenkammer 1.1
- 6.2: Output: Regelgrößen für die Vorrichtung 5.1
- 6.3: Output: Regelgrößen für die Vorrichtung 5.2

- 7: Standfläche

- 8: Brennofen und Nachverbrenner
- 8.1: Brenner
- 8.2: Flamme
- 8.3: Brennstoffzuleitung
- 8.4: Elektronisch geregelte Drosselvorrichtung

- 9: Wärmetauscher

- 10: Hydraulische Hebevorrichtung
- 10.1: Hydraulischer Teleskopzylinder
- 10.1.1: Feststehender Aufnahmezylinder
- 10.2: Plattform
- 10.3: Transportsystem auf der Plattform 10.2
- 10.4: Druckaufbau- und Druckentspannungssystem
- 10.5: Passgenaue Vertiefung zur Aufnahme der Plattform 10.2; 10.3

- 11: Thermisch isolierender und mechanisch verstärkter Zwischenboden

- 12: Thermisch isolierende Zwischenwand

- 13: Funktionaler Aufbau auf den Außendächern 1.1.9; 1.2.9
- 13.1: Funktionaler Aufbau des Kammertrockners 1.1
- 13.2: Funktionaler Aufbau der Abkühlkammer 1.2

- K1: Karosserie 2A; 2B
- K2: Karosserie 2A; 2B
- K3; K4: Karosserie 2A
- KN: Nte Karosserie 2B
- K(N + 1): (N + 1)te Karosserie 2B
- K(N + 2): (N + 2)te Karosserie 2A; 2B
- K(N + 3): (N + 3)te Karosserie 2A
- N: Ganze Zahl > 4
- L: Längsachse
- t: Zeit

- I; II; III; X: Betriebszustände einer Untereinheit 1.1; 1.2 des modularen Kammertrocknersystems 1

### Ausführliche Beschreibung der Figuren 1 bis 9

### Vorbemerkung

In den nachstehend beschriebenen modularen Kammertrocknersystemen 1 weisen die Kammertrockner 1.1 die folgenden Kenndaten auf.

### Kenndaten:

(i) Innenabmessungen:
   - Länge = 7000 mm, inklusive Länge jeweils vor und hinter dem Werkstück 2A = 750 mm;
   - Höhe = 300 mm;
   - Breite = 4500 mm;
   - Trockneroberfläche inklusive Einlauftor (1.1.1) und Auslauftor (1.1.2): 1320 m²;
(ii) Umluftmenge je Meter:
   - Halten: 2500 m³/h;
   - Aufheizen: 5000 m³/h bis 10.000 m³/h;
   - Frischluftanteil: 1273 m³/h;
(iii) Taktzeiten: ein Werkstück 2A/h oder zwei Werkstücke 2A/h;
(iv) Temperatur:
   1. Aufheizen/Halten: 110 °C;
   2. Aufheizen/Halten: 160 °C.

### Leistungsdaten des Kammertrockners 1.1:

| | | |
|---|---|---|
| Ventilatorleistung: | 1 x 30.000 m³/h (1 x 30 kW) oder 2 x 15.000 m³/h (2 x 15 kW); | |
| Heizleistung: | Soll 160 °C | 155 kW (Aufheizen) |
| | | 108 kW (Halten bei 100 % Abluft), 45 kW (bei 25 % Abluft nach Hauptverdampfungszeit); |
| Soll 110 °C | 104 KW (Aufheizen) | |
| | 74 kW (Halten bei 100 % Abluft), 30 kW (bei 25 % Abluft nach Hauptverdampfungszeit); | |
| 110 °C-160 °C | 125 kW (Aufheizen) | |
| | 108 kW (Halten bei 100 % Abluft), 45 kW (bei 25 % Abluft nach Hauptverdampfungszeit. | |

In den nachfolgend beschriebenen modularen Kammertrocknersystemen 1 weisen die Abkühlkammern 1.2 die folgenden Kenndaten auf.

### Kenndaten:

(i) Innenabmessungen:
   - Länge = 7000 mm, inklusive 750 mm jeweils vor und hinter dem Werkstück;
   - Höhe = 3000 mm bis 5000 mm;
   - Breite = 2000 mm;
   - Abkühlkammeroberfläche inklusive Einlauftor (1.2.1) und Auslauftor (1.2.2): 132 m2;
(ii) Umluftmenge je Meter: 5000 m³/h;
(iii) Frischluftanteil: Temperaturabhängig - Mindestfrischluftanteil 2000 m³/h;
(iv) Taktzeiten: ein Werkstück 2B/h oder zwei Werkstücke 2Blh;
(v) Temperatur:
   1. Kühlen: 80 °C;
   2. Kühlen: 30 °C;
(vi) Absaugung:
   Ventilatorleistung: 10.000 m³/h bis 40.000 m³/h pro Ventilator;

### Leistungsdaten der Abkühlkammer 1.2 ("Sanftes Abkühlen"):

| | | |
|---|---|---|
| (vii) | Ventilatorleistung: | 1 x 30.000 m³/h (1 x 30 kW) oder 2 x 15.000 m³/h (2 x 15 kW); |
| (viii) | Heizleistung: | -15 °C >70 °C 70 kW (Aufheizen 2000 m³/h Frischluftanteil im Winter); |
| (ix) | Kühlleistung | 35 °C/40 % > 20 °C 12 kW (Kühlen 2000 m³/h Frischluftanteil im Sommer); |
| (x) | Kühlleistung Werkstücke | 36 kW (2000 kg Stahl von 160 °C > 30 °C); |
| (xi) | Installierte Leistung Wärmetauscher Heizen: 85 kW; | |
| | Installierte Leistung Wärmetauscher Kühlen: 70 kW (inklusive Wellenleistung Ventilator). | |

### Figuren 1 und 3

in dem modularen Kammertrocknersystemen 1 gemäß der Figur 1 waren die Untereinheiten "Kammertrockner 1.1 + Abkühlkammer 1.2" (im Folgenden kurz "1.1 + 1.2") nebeneinander angeordnet, sodass ihre Längsachsen L parallel waren. Zwischen den seitlichen Außenwänden 1.1.3; 1.2.3 der Untereinheiten 1.1 + 1.2 befanden sich funktionale Zwischenräume 5, die Vorrichtungen 5.1 für die thermodynamisch geregelte Zuführung 5.1.1 von thermischer Energie in der Form heißer Gase 5.1.3 (vgl. auch Figur 6) und Vorrichtungen 5.2 für die thermodynamisch geregelte Abführung 5.2.1 von thermischer Energie in der Form von flüchtige organische Verbindungen (VOC) enthaltender Abluft, die einer Nachverbrennung in einem Brennofen und Nachverbrenner 8 (vgl. Figur 6) zugeführt wurde, enthielten.

Die Automobilkarosserien 2A, die nicht gehärtete und/oder nicht getrocknete Beschichtungen, Lackierungen und/oder Klebschichten aufwiesen, wurden auf Skids 3.1 mithilfe eines Transportsystems 3 vor die Einlauftore 1.1.1 der Kammertrockner 1.1 gefahren und nach dem Öffnen der Einlauftore 1.1.1 bei geschlossenen Auslauftoren 1.1.2 in den Innenraum 1.1.7 des Kammertrockners 1.1 gefördert. Die Einlauftore 1.1.1 wurden geschlossen, wonach die Beschichtungen, Lackierungen und/oder Klebschichten mit den heißen Gasen 5.1.3 oder bei Dual-Cure zusätzlich noch mit IR-Strahlern 5.3; 5.3.2 gehärtet und/oder getrocknet wurden. Dabei resultierten Automobilkarosserien 2B mit gehärteten und/oder getrockneten Beschichtungen, Lackierungen undloder Klebschichten. Diese wurden nach dem Öffnen der Auslauftore 1.1.2 der Kammertrockner 1.1 und der Einlauftore 1.2.1 der Abkühlkammern 1.2 bei geschlossenen Auslauftoren 1.2.2 in die Innenräume 1.2.4 der Abkühlkammern transportiert, wonach die Einlauftore 1.2.1 und die Auslauftore 1.1.2 geschlossen wurden anschließend wurden die Automobilkarosserien 2B in den Abkühlkammern 1.2 auf eine Temperatur von 30 °C abgekühlt und nach dem Öffnen der Auslauftore 1.2.2 ausgeschleusten und mithilfe eines Transportsystems 4.2 zu weiteren Stationen in der Linie gefördert.

Demzufolge durchlief eine Untereinheit 1.1 + 1.2, wie in der Figur 3 schematisch dargestellt, die folgenden Betriebszustände:
(I) Eine Karosserie K1 wurde in dem Kammertrockner 1.1 behandelt, während vor dem Einlauftor 1.1.1 die Karosserie K2 wartete.
(II) Die Karosserie K1 wurde in die Abkühlkammer 1.2 transportiert, und die Karosserie K2 rückte in den Kammertrockner 1.1 nach, während vor ihrem Einlauftor die Karosserie K3 wartete.
(III) Die abgekühlte Karosserie K1 wurde aus der Abkühlkammer 1.2 ausgeschleusten, die Karosserie K2 rückte in die Abkühlkammer 1.2 nach, und die Karosserie K3 wurde in den Kammertrockner 1.1 transportiert. Die Karosserie K4 wartete vor dem Einlauftor 1.1.1.
(X) So wurde beispielsweise in dem zehnten Betriebszustand die abgekühlte Karosserie KN (N = 10) aus der Abkühlkammer 1.2 ausgeschleust. Anschließend wurde die nachgerückte Karosserie K(N +1), hier K11, in der Abkühlkammer 1.2 abgekühlt, und die Karosserie K(N +2), hier K12, in dem Kammertrockner 1.1 mit Hitze behandelt, während die Karosserie K(N +3), hier K1,3 vor dem Einlauftor 1.1 wartete.

Diese Darstellung der Betriebszustände einer Untereinheit 1.1 + 1.2 des modularen Kammertrocknungssystems 1 untermauerte die Vorteile, insbesondere die Flexibilität, des erfindungsgemäßen Verfahrens.

### Figur 2

Bei dem modularen Kammertrocknersystem 1 gemäß der Figur 2 waren die Untereinheiten 1.1 + 1.2 hintereinander angeordnet, sodass sie eine gemeinsame Längsachse hatten. Dabei herrschte zwischen den Auslauftoren 1.2.2 der Abkühlkammern 1.2 der, in der Transportrichtung 1.3 in Richtung der Längsachsen gesehen, ersten nebeneinanderliegenden Untereinheiten 1.1 + 1.2 und den Einlauftoren 1.1.1 der Kammertrockner 1.1 der, in der Transportrichtung 1.3 in Richtung der Längsachsen gesehen, zweiten nebeneinanderliegenden Untereinheiten 1.1 + 1.2 genügend Raum, um die Automobilkarosserien 2B aus den Auslauftoren 1.2.2 der Abkühlkammern 1.2 der ersten Untereinheiten 1.1 + 1.2 auszuschleusen und um Automobilkarosserien 2A in die Einlauftore 1.1.1 der Kammertrockner 1.1 der zweiten Untereinheiten 1.1 + 1.2 einzuschleusen.

Die Transportsysteme 3 waren so angeordnet, dass die Automobilkarosserien 2A auch an den ersten Untereinheiten 1.1 + 1.2 und im Falle einer modularen Erweiterung des Kamerasystems 1 auch an den zweiten Untereinheiten 1.1 + 1.2 vorbei transportiert werden konnten. Erreichte eine Karosserie 2A den Zwischenraum zwischen den ersten und den zweiten Untereinheiten 1.1 + 1.2, konnte sie durch eine Verzweigung des Transportsystems 3 durch das Einlauftor 1.1.1 eines der Kammertrockner 1.1 einer zweiten Untereinheit 1.1 + 1.2 in den Innenraum 1.1.7 geleitet werden und darin behandelt werden.

Des Weiteren konnte aus einer Abkühlkammer 1.2 einer ersten Untereinheit 1.1 + 1.2 eine abgekühlte Karosserie 2B aus dem Auslauftor 1.2.2 eine Abkühlkammer 1.2 in den Zwischenraum ausgeschleust werden und in der Transportrichtung 1.3 zu einem Transportsystem 4.2 zum Abtransport der ausgeschleusten Werkstücke 2B transportiert werden.

Auch in dieser Konfiguration des modularen Kammertrocknungssystems 1 zeigte sich dessen hervorragende Flexibilität und Erweiterbarkeit bei vergleichsweise geringem Raumbedarf.

### Figur 4

Die Figur 4 zeigt einen Querschnitt durch den Innenraum 1.1.7 eines Kammertrockners 1.1.

Der Innenraum war durch eine gedachte Trennfläche 1.1.8 in einen oberen Bereich 1.1.5 und einen unteren Bereich 1.1.4 getrennt. In dem Innenraum 1.1.7 befand sich im Querschnitt gesehen eine Automobilkarosserie 2A mit nicht gehärteten und/oder nicht getrockneten Beschichtungen, Lackierungen und Klebschichten, wobei die Automobilkarosserie 2A auf einem Skid 3.1 des Transportsystems 3 zum Transport der Automobilkarosserie 2A in den Kammertrockner 1.1 und des Transportsystems 3.2 der Automobilkarosserie 2A; 2B durch und aus dem Kammertrockner 1.1 ruhte. Im unteren Bereich 1.1.4 waren im Bereich des Transportsystems 3.2 in drei Reihen insgesamt zehn Düsen 5.1.2.3 einer Öffnung von 70 mm angebracht, von denen die Düsen 5.1.2.3a der beiden äußeren Reihen schräg nach außen gestellt waren. Diese Düsen 5.1.2.3; 5.1.2.3a bliesen die heißen Gase 5.1.3 direkt in den Innenraum der Automobilkarosserie 2A, später 2B. An den beiden schräg aufeinander zulaufenden Wänden des Innenraums 1.1.7 im unteren Bereich 1.1.4 waren auf beiden Seiten sechzehn schräg nach innen geneigte Düsen einer Öffnung von 70 mm angebracht. An den beiden vertikalen Seitenwänden befanden sich jeweils vier horizontal in zwei Reihen angeordnete Düsen mit einer Öffnung von 100 mm, die die heißen Gase 5.1.3 in den Seitenbereich 1.1.6 und auf die linke und rechte Seite der Automobilkarosserie 2A, später 2B, und in die Türöffnung 2A.1 der geöffneten Tür 2A.2 bliesen. An den beiden schräg aufeinander zulaufenden Wänden des oberen Bereich 1.1.5 des Innenraums 1.1.7 waren jeweils vier Düsen 5.1.2.1 einer Öffnung von 200 mm in einer Reihe angeordnet, die auf die Fensteröffnungen der Automobilkarosserie 2A, später 2B, gerichtet waren. Auf dem horizontalen Dach des Innenraums 1.1.7 waren vier Düsen 5.1.2.1 angeordnet, die auf das Dach der Automobilkarosserie 2A, später 2B, gerichtet waren. Von Düsen im oberen Bereich 1.1.7 (nicht dargestellt) wurden heiße Gase 5.1.3 direkt in das Rückfenster 2A.1 geblasen.

Durch diese Konfiguration des Kammertrockners 1 wurde eine besonders schonende Trocknung und/oder Härtung der Beschichtungen, Lackierungen und Klebschichten auf der Automobilkarosserie 2A gewissermaßen von innen heraus erreicht. Dadurch war insbesondere die Außenlackierung von hervorragender Qualität und wies keine Lackstörungen auf.

Im Bedarfsfall konnten die thermische Trocknung und Härtung noch durch die im oberen Bereich 1.1.5 angeordneten Infrarotstrahler 5.3.2 unterstützt werden. Diese waren über eine elektrische Leitung 5.1.3 an eine elektronisch regelbare Stromquelle 5.3 angeschlossen.

Dadurch wurde eine zusätzliche Trocknung und Härtung erzielt, ohne dass zu starke heiße Gasströme 5.1.3 verwendet werden mussten.

### Figur 5

Die heiße Automobilkarosserie 2B mit gehärteten und/oder getrockneten Beschichtungen, Lackierungen und Klebschichten wurde auf einem Skid 4.1 mit dem Transportsystem 4 zum Weitertransport der Automobilkarosserie 2B in die Abkühlkammer 1.2 transportiert. Die Abkühlkammer 1.2 und die Automobilkarosserie 2B sind im Querschnitt dargestellt. Der Innenraum 1.2.4 der Abkühlkammer 1.1 wies in seinem oberen Bereich 1.2.7 ein Schrägdach 1,2.5 auf, um die Bildung von Kondensattropfen zu verhindern. Das Transportsystem 4; 4.1 war in seinem unteren Bereich 1.2.6 angeordnet. In den vertikalen Wänden der beiden Seitenbereiche 1.2.8 waren Vorrichtungen 5.4 für die separat regelbare Zuführung 5.4.1 von Kühlgasen 5.4.3 zu der Abkühlkammer 1.2 angebracht. Bei den Kühlgasen handelt es sich vorzugsweise um kalte getrocknete Luft 5.4.3. Diese wurden mithilfe von Düsen mit Kondensatringen 5.4.2.1 auf die Automobilkarosserie 2B geleitet. Die Vorrichtungen 5.4 waren von den Vorrichtungen 5.5 für die Abführung 5.5.1 von erwärmter Luft 5.5.3 über die Absaugungen 5.5.2 umgeben. Die gesamte Anordnung war von thermisch isolierten Außenwänden 1.2.3 umgeben und ruhte auf der Standfläche 7.

Die Anordnung der Düsen 5.4.2 in den Seitenbereichen 1.2.8 der Abkühlkammer 1.2 waren in der Form gleichmäßiger Raster angeordnet, die derart zu verschließen und zu öffnen waren, dass die geöffneten Düsen 5.4.2 den Konturen der Automobilkarosserie 2B angepasst war.

Durch diese Konfiguration konnten die heißen Automobilkarosserien 2B ohne großen Energieaufwand rasch auf 30 °C abgekühlt werden und standen dann bereits nach kurzer Zeit für die weitere Verarbeitung in der Linie zur Verfügung.

### Figur 6

Die Figur 6 zeigt eine Vorderansicht des modularen Kammertrocknungssystems 1 mit Blick auf die Einlauftore 1.1.1 der Kammertrockner 1.1.

Die Kammertrockner 1.1 (und damit die Untereinheiten 1.1 + 1.2) waren auf der Standfläche 7 nebeneinander angeordnet, sodass sich funktionale Zwischenräume 5 zwischen ihren parallelen Außenwänden 1.1.3 befanden. Die Automobilkarosserien 2A (nicht dargestellt) wurden über die Transportsysteme 3; 3.2 mit Skids 3.1 in die geöffneten Einlauftore 1.1.1 eingeschleust. Die funktionalen Zwischenräume 5 umfassten Vorrichtungen 5.1 zur Zuführung von heißen Gasen 5.1.3 in den Innenraum 1.1.7 der Kammertrockner 1.1. Die Vorrichtungen 5.1 umfassten die von den Steuereinheiten 6 zur thermodynamischen Regelung der elektronisch gesteuerten Drosselvorrichtungen 5.1.1.1. Die Steuereinheiten 6 erhielten als Input 6.1 die Messdaten aus der Trockenkammer 1.1 und verarbeiteten diese mithilfe üblicher und bekannter Algorithmen und gaben als Output 6.2 die Regelgrößen für die Vorrichtungen 5.1 vor. Den Drosselvorrichtungen 5.1.1.1 waren, in Strömungsrichtung "↓"der heißen Gase 5.1.3 gesehen, Gebläse oder Kompressoren 5.1.1.2 vorgeschaltet, die ebenfalls von den Steuereinheiten 6 elektronisch gesteuert wurden (Output 6.2). Die Vorrichtungen 5.1 erhielten die heißen Gase 5.1.3 aus der Heißgasleitung 5.1.3.1. Die heißen Gase 5.1.3 wurden in den Brennofen 8 erzeugt, der gleichzeitig der Nachverbrennung der VOC-haltigen Abgase 5.2.3 aus den Kammertrocknern 1.1 diente. Der Brennofen 8 umfasste Brenner 8.1 mit den Flammen 8.2, die mit Erdgas betrieben wurden, das über die Brennstoffzuleitung 8.3 und eine elektronisch geregelte Drosselvorrichtung 8.4 zugeführt wurde. Die erzeugten heißen Gase 5.1.3 wurden über die Heizgasleitung 5.1.3.1 durch einen Wärmetauscher 9 zu der Heizgasleitung 5.1.3.1 mit den Abzweigungen zu den Vorrichtungen 5.1 geleitet.

Die VOC-haltigen Abgase 5.2.3 wurden mithilfe der Vorrichtungen 5.2 für die thermodynamisch geregelte Abführung 5.2.1 von thermischer Energie in der Form von Abgasen 5.2.3 in die Sammelabgasleitung 5.2.3.1 geleitet (Strömungsrichtung "↑"). Die Menge und die Strömungsgeschwindigkeiten der Abgase 5.2.3 wurden von Drosselvorrichtungen 5.2.2.1 und Gebläsen oder Kompressoren 5.2.2.2 geregelt. Die Drosselvorrichtungen 5.2.2.1 und die Gebläse oder Kompressoren 5.2.2.2 wurden durch die Regelgrößen des Outputs 6.3 der Steuereinheit 6 elektronisch gesteuert. Die Abgase 5.2.3 wurden von der Sammelabgasleitung 5.2.3.1 in den Wärmetauscher 9 geleitet, worin sie von den heißen Gasen 5.1.3 erhitzt wurden. Sofern die Abgase 5.2.3 teilweise oder gar nicht erhitzt werden sollten, konnten sie über einen Bypass 5.2.3.2 mit einer elektronisch gesteuerten Drosselvorrichtung 5.2.3.3 um den Wärmetauscher 9 geleitet werden. Anschließend wurden die Abgase 5.2.3 in die Brenner 8.1; 8.2 des Brennofens 8 geleitet und ihr brennbarer Anteil darin verbrannt. Dadurch wurden sie Bestandteil der heißen Gase 5.1.3.

Der besondere Vorteil dieser Konfiguration der Kammertrockner 1.1 des modularen Kammertrocknungssystems 1 wies den besonderen Vorteil auf, dass jeder Kammertrockner 1.1 individuell und optimal den nicht gehärteten und/oder nicht getrockneten Beschichtungen, Lackierungen und Klebschichten der jeweiligen Werkstücke 2A angepasst werden konnte, was in einem Trockentunnel in der Effizienz und Effektivität nicht möglich war.

### Figuren 7 und 8

Das modulare Kammertrocknersystem 1 der Figur 7 umfasste in Seitenansicht gesehen in zweistöckig übereinander gestapelte Untereinheiten 1.1 + 1.2. Die oberen Untereinheiten 1.1 + 1.2 waren deckungsgleich auf den unteren Untereinheiten 1.1 + 1.2 befestigt. Zur Verstärkung der Statik und zur thermischen Isolierung wurden thermisch isolierende und mechanisch verstärkte Zwischenböden 11 dazwischen angeordnet (nicht dargestellt). Die oberen und unteren Untereinheiten 1.1 + 1.2 konnten bei Bedarf, beispielsweise bei einem Austausch, voneinander gelöst werden. Bei den oberen Kammertrocknern 1.1 ragten die Transportsysteme 3 horizontal und mittig vor das Einlauftor 1.1.1, sodass Automobilkarosserien 2A mit nicht gehärteten und/oder nicht getrockneten Beschichtungen, Lackierungen und Klebschichten von den Plattformen 10.2 mit den Transportsystemen 10.3; 3.1; 3.2 bei geöffneten Einlauftoren 1.1.1 und geschlossenen Auslauftoren 1.1.2 direkt in das Innere 1.1.7 der Kammertrockner 1.1 eingeschleust werden konnten.

Die Plattformen 10.2; 10.3 wurden mithilfe hydraulischer Hebevorrichtungen 10, die hydraulische Teleskopzylinder 10.1 und feststehende Aufnahmezylinder 10.1.1 und Druckaufbau- und Druckentspannungssysteme 10.4 aufwiesen, auf und ab bewegt. Die Aufnahmezylinder 10.1.1 und die Druckaufbau- und Druckentspannungssysteme 10.4 waren in Vertiefungen 10.5 angeordnet, die passgenau für die Aufnahme der auf das Niveau der Standfläche 7 abgesenkten Plattformen 10.2; 10.3 waren, sodass sich ihre Transportsysteme 10.3 direkt an das Transportsystem 3 auf der Standfläche 7 anschlossen. In dieser Stellung konnten weitere Automobilkarosserien 2A in die unteren Kammertrockner 1.1 eingeschleust werden.

Nach dem Trocknen und/oder Härten der Beschichtungen, Lackierungen und Klebschichten wurden die Automobilkarosserien 2B bei geöffneten Auslauftoren 1.1.2 und Einlauftoren 1.2.1 und geschlossenen Auslauftoren 1.2.2 mithilfe der Transportsysteme 3.2 und 4 in das Innere 1.2.4 der Abkühlkammern 1.2 eingeschleust. Danach wurden die beiden Tore 1.2.1 und 1.1.2 geschlossen und die Automobilkarosserien 2B abgekühlt. Nach dem Abkühlen wurden sie bei geöffneten Auslauftoren 1.2.2 mithilfe des Transportsystems 4 und des vorragenden Transportsystems 4.2 ausgeschleust und auf die Plattformen 10.2; 10.3 der hydraulischen Hebevorrichtungen 10 der gleichen Bauart, wie vorstehend beschrieben, gefahren. Die Plattformen 10.2; 10.3 mit den Automobilkarosserien 2B wurden auf die Ebene der Standfläche 7 und der Fortsetzungen der Transportsysteme 4.2 zum Abtransport der Karosserien 2B abgesenkt. Nach dem Abtransport dieser Karosserien 2B konnten die Karosserien 2B aus den unteren Abkühlkammern 1.2 ausgeschleusten werden.

Die Figur 8 veranschaulicht noch einmal anhand einer Vorderansicht des modularen Kammertrocknungssystems 1 der Figur 7 die Zuführung der Automobilkarosserien 2A zu den oberen Kammertrocknern 1.1.

Das modulare Kammertrocknersystem der Figuren 7 und 8 wies den besonderen Vorteil auf, dass die Standfläche 7 optimal genutzt werden konnte. D. h., dass auf einen derselben Fläche 7 doppelt so viele Werkstücke 2A und 2B verarbeitet werden konnten als bei einem einstöckigen Aufbau.

### Figur 9 (nicht erfindungsgemäß)

Das nicht erfindungsgemäße modulare Kammertrocknersystem 1 der Figur 9 wies keine funktionalen Zwischenräume 5 zwischen den Untereinheiten 1.1 + 1.2 auf, sondern jeweils zwei aneinandergrenzende Untereinheiten 1.1 + 1.2 waren durch eine thermisch isolierende Zwischenwand 12 thermisch voneinander isoliert. Anstelle der funktionalen Zwischenräume 5 befanden sich auf den Außendächern 1.1.9 und 1.2.9 funktionale Aufbauten 13 - Aufbauten 13.1 für die Kammertrockner 1.1 und Aufbauten 13.2 für die Abkühlkammern 1.2 -. Diese übernahmen die Funktionen der funktionalen Zwischenräume 5.

Der besondere Vorteil dieser Konfiguration war, dass die Untereinheiten 1.1 + 1.2 enger zusammenrücken konnten, was den Platzbedarf für das modulare Kammertrocknersystem 1 auf der Standfläche 7 signifikant verringerte.

## Patentansprüche

1. Modulares Kammertrocknersystem (1), umfassend
- mindestens zwei separate, baugleiche, thermisch isolierte, verschließbare Kammertrockner (1.1) mit parallelen Längsachsen (L) oder mindestens einer gemeinsamen Längsachse zum Trocknen und/oder Härten der Beschichtungen, Lackierungen und/oder Klebschichten an und/oder in dem jeweils mindestens einen Werkstück (2A) mit thermischer Energie oder thermischer Energie und aktinischer Strahlung (Dual-Cure) und
- mindestens zwei separate, baugleiche, thermisch isolierte, verschließbare Abkühlkammern (1.2) mit parallelen Längsachsen (L) oder mindestens einer gemeinsamen Längsachse, von denen sich jede, in Transportrichtung (1.3) gesehen, mit ihrem Einlauftor (1.2.1) räumlich und funktional unmittelbar an das Auslauftor (1.1.2) eines jeden Kammertrockners (1.1) anschließt und der geregelten Abkühlung des mindestens einen beschichteten, lackierten und/oder geklebten Werkstücks (2B) dient,
- mindestens ein Transportsystem (4), das dem Abtransport der aus den Auslauftoren (1.2.2) der Abkühlkammern (1.2) ausgeschleusten, abgekühlten Werkstücke (2B) dient,
- mindestens ein Transportsystem (3), das dem Transport der Werkstücke (2A) durch die Einlauftore (1.1.1) in die Kammertrockner (1.1) dient,
- einen funktionalen Zwischenraum (5) zwischen den einander zugeordneten, parallelen Außenwänden (1.1.3; 1.2.3) der mindestens zwei Kammertrockner (1.1) und der mindestens zwei Abkühlkammern (1.2) jeweils mit
(i) Vorrichtungen (5.1; 5.2) für die thermodynamisch geregelte Zuführung (5.1.1) und Abführung (5.2.1) von thermischer Energie zu den mindestens zwei Kammertrocknern (1.1) oder zusätzlich mit
(ii) Vorrichtungen (5.3) für die geregelte Energiezuführung (5.3.1) zu den Quellen (5.3.2) aktinischer Strahlung in den mindestens zwei Kammertrocknern (1.1),
(iii) Vorrichtungen (5.4; 5.5) für die separat regelbare Zuführung (5.4.1) von Kühlgasen (5.4.3) zu dem Innenraum (1.2.4) der mindestens zwei Abkühlkammern (1.2) und für die Abführung (5.5.1) von thermischer Energie aus den mindestens zwei Abkühlkammern (1.2) sowie
- eine Steuereinheit (6) für die thermodynamische Regelung der Vorrichtungen (5.1; 5.2; 5.3; 5.4; 5.5) für jeden der mindestens zwei Kammertrockner (1.1) und für jede der mindestens zwei Abkühlkammern (1.2) oder eine gemeinsame Steuereinheit (6) für die mindestens zwei Kammertrockner (1.1) und die mindestens zwei Abkühlkammern (1.2).

2. Modulares Kammertrocknersystem (1) nach Anspruch 1, **dadurch gekennzeichnet, dass** die Werkstücke (2A) und (2B) Karosserien von Fortbewegungsmitteln sind.

3. Modulares Kammertrocknersystem (1) nach Anspruch 2, **dadurch gekennzeichnet, dass** die Fortbewegungsmittel aus der Gruppe, bestehend aus Kleinbussen, Kleinlastern, Kleintransportern, Kombis, Kleinwagen, Elektromobilen, Cabrios, Sportwagen, Luxuslimousinen, Sicherheitslimousinen, Geldtransporter, Geländewagen und SUV, ausgewählt sind.

4. Modulares Kammertrocknersystem (1) nach einem der Ansprüche 1 bis 3, **dadurch gekennzeichnet, dass**
(i) die Vorrichtungen (5.1) in den unteren Bereichen (1.1.4), in den oberen Bereichen (1.1.5) und in den jeweils beiden Seitenbereichen (1.1.6) eines jeden der mindestens zwei Kammertrockner (1.1) Düsen (5.1.2) für die separat regelbare Zuführung (5.1.1) von heißen Gasen (5.1.3) und
(ii) die Vorrichtungen (5.2) mindestens eine Absaugung (5.2.2) für die Abführung (5.2.1) von Abgasen (5.2.3) aus jedem der mindestens zwei Kammertrockner (1.1)
aufweisen.

5. Modulares Kammertrocknersystem (1) nach einem der Ansprüche 1 bis 4, **dadurch gekennzeichnet, dass** jeder der mindestens zwei Kammertrockner (1.1) zusätzlich Quellen (5.3.2) von aktinischer Strahlung enthält.

6. Modulares Kammertrocknersystem (1) nach einem der Ansprüche 1 bis 5, **dadurch gekennzeichnet, dass** die Düsen (5.1.2) in den oberen Bereichen (1.1.5) und/oder in den unteren Bereichen (1.1.4) in die Öffnungen (2A.1) der Werkstücke (2A) gerichtet sind.

7. Modulares Kammertrocknersystem (1) nach einem der Ansprüche 1 bis 6, **dadurch gekennzeichnet, dass** in jeder der mindestens zwei Abkühlkammern (1.2)
(i) die Vorrichtungen (5.4) Düsen (5.4.2) für die separat regelbare Zuführung (5.4.1) von gekühlten Gasen (5.4.3) und
(ii) die Vorrichtungen (5.5) mindestens eine Absaugung (5.5.2) für die Abführung (5.5.1) von erwärmten Abgasen (5.5.3)
aufweisen.

8. Modulares Kammertrocknersystem (1) nach einem der Ansprüche 1 bis 7, **dadurch gekennzeichnet, dass** jede der mindestens zwei Abkühlkammern (1.2) im Innenraum (1.2.4) ein Schrägdach (1.2.5) zur Vermeidung der Bildung von Kondensattropfen aufweist.

9. Modulares Kammertrocknersystem (1) nach einem der Ansprüche 1 bis 8, **dadurch gekennzeichnet, dass**
(i) die Anordnung der Düsen (5.1.2) in den Seitenbereichen (1.1.6) der Kammertrockner (1.1) und/oder der Düsen (5.4.2) in den Seitenbereichen (1.2.8) der Abkühlkammern (1.2) den Konturen der Werkstücke (2A) und/oder (2B) angepasst ist oder sind und/oder
(ii) die Düsen (5.1.2) in den Seitenbereichen (1.1.6) der Kammertrockner (1.1) und/oder die Düsen (5.4.2) in den Seitenbereichen (1.2.8) der Abkühlkammern (1.2) in der Form gleichmäßiger Raster angeordnet sind und derart zu verschließen und zu öffnen sind, dass die geöffneten Düsen (5.1.2) und/oder (5.4.2) den Konturen der Werkstücke (2A) und/oder (2B) angepasst sind.

10. Modulares Kammertrocknersystem (1) nach einem der Ansprüche 1 bis 9, **dadurch gekennzeichnet, dass** jeder der mindestens zwei Kammertrockner (1.1) die folgenden Kenndaten aufweist:
(i) Innenabmessungen:
- Länge = 5000 mm bis 10.000 mm, inklusive Länge jeweils vor und hinter dem Werkstück 2A = 100 mm bis 1000 mm;
- Höhe 1500 mm bis 5000 mm;
- Breite = 2000 mm bis 7000 mm;
- Trockneroberfläche inklusive Einlauftor (1.1.1) und Auslauftor (1.1.2): 80 m² bis 250 m²;
(ii) Umluftmenge je Meter:
- Halten: 1000 m³/h bis 5000 m³/h;
- Aufheizen: 2000 m³/h bis 10.000 m³/h;
- Frischluftanteil: 500 m³/h bis 3000 m³/h;
(iii) Taktzeiten: ein Werkstück 2A/h oder zwei Werkstücke 2A/h;
(iv) Temperatur:
1. Aufheizen/Halten: 80 °C bis 130 °C;
2. Aufheizen/Halten: 140 °C bis 180 °C.

11. Modulares Kammertrocknersystem (1) nach einem der Ansprüche 1 bis 10, **dadurch gekennzeichnet, dass** jede der mindestens zwei Abkühlkammern (1.2) die folgenden Kenndaten aufweist:
(i) Innenabmessungen:
- Länge = 5000 mm bis 10.000 mm, inklusive Länge jeweils vor und hinter dem Werkstück 2A = 100 mm bis 1000 mm;
- Höhe = 1500 mm bis 5000 mm;
- Breite = 2000 mm bis 7000 mm;
- Abkühlkammeroberfläche inklusive Einlauftor (1.2.1) und Auslauftor (1.2.2): 80 m² bis 250 m²;
(ii) Umluftmenge je Meter: 2000 m³/h bis 8000 m³/h
(iii) Frischluftanteil: 1000 m³/h bis 4000 m³/h;
(iv) Taktzeiten: ein Werkstück 2B/h oder zwei Werkstücke 2Blh;
(v) Temperatur:
1. Kühlen: 8 °C bis 90 °C;
2. Kühlen: 20 °C bis 40 °C;
(vi) Absaugung (5.5.2):
Ventilatorleistung: 10.000 m³/h bis 40.000 m³/h pro Ventilator.

12. Modulares Kammertrocknersystem (1) nach einem der Ansprüche 1 bis 11, **dadurch gekennzeichnet, dass** mindestens zwei seiner Untereinheiten (1.1; 1.2)
- nebeneinander angeordnet sind, sodass ihre Längsachsen (L) parallel zueinander sind,
- in gerader Linie hintereinander angeordnet sind, sodass sie eine gemeinsame Längsachse (L) haben und zwischen den Auslauftoren (1.2.2) der Abkühlkammern (1.2) der mindestens einen ersten Untereinheit (1.1 + 1.2) und den Einlauftoren (1.1.1) der Kammertrockner (1.1) der mindestens einen zweiten Untereinheit (1.1 + 1.2) genügend Abstand herrscht, um Werkstücke (2B) aus den Auslauftoren (1.2.2) der Abkühlkammern (1.2) der mindestens einen ersten Untereinheit (1.1 + 1.2) auszuleiten und um Werkstücke (2A) in die Einlauftore (1.1.1) der Kammertrockner (1.1) der mindestens einen zweiten Untereinheit (1.1 + 1.2) einzuleiten oder
- übereinander angeordnet sind, sodass ihre Längsachsen (L) parallel zueinander sind und die mindestens eine erste obere Untereinheit (1.1 + 1.2)
- mittels einer versenkbaren Hebevorrichtung (10) zum Anheben der Werkstücke (2A) von der Standfläche (7) auf die Ebene (10.1) der Einlauftore (1.1.1) der oberen Kammertrockner (1.1) erreichbar ist und
- mittels einer versenkbaren Hebevorrichtung (10) zum Absenken der Werkstücke (2B) von der Ebene der Auslauftore (1.2.2) der oberen Abkühlkammern (1.2) auf die Ebene der Standfläche (7) entladbar ist.

13. Modulares Kammertrocknersystem (1) nach einem der Ansprüche 1 bis 12, **dadurch gekennzeichnet, dass** das mindestens eine Transportsystem (3) einen Staubschutztunnel umfasst.

14. Verfahren zum Trocknen und/oder Härten der nicht getrockneten und/oder nicht gehärteten Beschichtungen, Lackierungen und/oder Klebschichten an und/oder in Werkstücken (2A) und Abkühlen der beschichteten, lackierten und/oder geklebten Werkstücken (2B) mithilfe mindestens eines modularen Kammertrocknersystems (1) gemäß einem der Ansprüche 1 bis 13 umfassend die folgenden Verfahrensschritte:
(A) Transport eines ersten Werkstücks (2A) mithilfe eines Transportsystems (3) durch das Einlauftor (1.1.1) in den Innenraum (1.1.7) eines Kammertrockners (1.1) bei geschlossenem Auslauftor (1.1.2) und Schließen des Einlauftors (1.1.1);
(B) Trocknen und/oder Härten der Beschichtungen, Lackierungen und/oder Klebschichten (2.1) des ersten Werkstücks (2A), sodass das beschichtete, lackierte und/oder geklebte, heiße erste Werkstück (2B) resultiert;
(C) Ausschleusen des heißen ersten Werkstücks (2B) aus dem Auslauftor (1.1.2) des Kammertrockners (1.1) durch das Einlauftor (1.2.1) in den Innenraum einer Abkühlkammer (1.2) und Schließen des Auslauftors (1.1.2) und des Einlauftors (1.2.1) bei geschlossenem Auslauftor (1.2.2);
(D) Abkühlen des heißen ersten Werkstücks (2B) auf 20 °C bis 40 °C und Ausschleusen des ersten abgekühlten Werkstücks (2B) mithilfe eines Transportsystems (4) durch das Auslauftor (1.2.2) aus der Abkühlkammer (1.2) bei geschlossenem Einlauftor (1.2.1),
(E) Einschleusen eines zweiten Werkstücks (2A) mithilfe des Transportsystems (3) durch das Einlauftor (1.1.1) in den Innenraum (1.1.7) des Kammertrockners (1.1) bei geschlossenem Auslauftor (1.1.2) und Schließen des Einlauftors (1.1.1) unmittelbar nach dem Ausschleusen des ersten heißen Werkstücks (2B) aus dem Kammertrockner (1.1);
(F) Ausschleusen des zweiten heißen Werkstücks (2B) aus dem Kammertrockner (1.1) und Einschleusen in die Abkühlkammer (1.2) unmittelbar nach dem Ausschleusen des ersten abgekühlten Werkstücks (2B);
(G) Einschleusen eines dritten Werkstücks (2A) in den Kammertrockner (1.1) unmittelbar nach dem Ausschleusen des zweiten heißen Werkstücks (2B) aus dem Kammertrockner (1.1) und
(H) N-fache Wiederholungen der Verfahrensschritte (A) bis (G), wobei N = eine ganze Zahl von 1 bis N.

15. Verfahren nach Anspruch 14, **dadurch gekennzeichnet, dass** das mindestens eine Transportsystem (3) einen Staubschutztunnel umfasst.

## Claims

1. A modular chamber dryer system (1), comprising
- at least two separate, structurally identical, thermally insulated, closable chamber dryers (1.1) with parallel longitudinal axes (L) or at least one common longitudinal axis for drying and/or curing the coatings, lacquers and/or adhesive layers on and/or in the respective at least one workpiece (2A) with thermal energy or thermal energy and actinic radiation (dual cure) and
- at least two separate, structurally identical, thermally insulated, closable cooling chambers (1.2) with parallel longitudinal axes (L) or at least one common longitudinal axis, each of which, viewed in the transport direction (1.3), is spatially and functionally directly connected by its inlet gate (1.2.1) adjacent to the outlet door (1.1.2) of each chamber dryer (1.1) and serves for the controlled cooling of the at least one coated, painted and/or bonded workpiece (2B),
- at least one transport system (4) which serves to transport away the cooled workpieces (2B) discharged from the outlet gates (1.2.2) of the cooling chambers (1.2),
- at least one transport system (3) which serves to transport the workpieces (2A) through the inlet gates (1.1.1) into the chamber dryers (1.1),
- a functional intermediate space (5) between the mutually associated, parallel outer walls (1.1.3; 1.2.3) of the at least two chamber dryers (1.1) and the at least two cooling chambers (1.2) each with
(i) devices (5.1; 5.2) for the thermodynamically controlled supply (5.1.1) and removal (5.2.1) of thermal energy to the at least two chamber dryers (1.1) or additionally with
(ii) devices (5.3) for the controlled energy supply (5.3.1) to the sources (5.3.2) of actinic radiation in the at least two chamber dryers (1.1),
(iii) devices (5.4; 5.5) for the separately controllable supply (5.4.1) of cooling gases (5.4.3) to the interior (1.2.4) of the at least two cooling chambers (1.2) and for the removal (5.5.1) of thermal energy from the at least two cooling chambers (1.2) as well as
- a control unit (6) for the thermodynamic control of the devices (5.1; 5.2; 5.3; 5.4; 5.5) for each of the at least two chamber dryers (1.1) and for each of the at least two cooling chambers (1.2) or a common control unit (6) for the at least two chamber dryers (1.1) and the at least two cooling chambers (1.2).

2. The modular chamber dryer system (1) according to claim 1, **characterized in that** the workpieces (2A) and (2B) are bodies of means of transport.

3. The modular chamber dryer system (1) according to claim 2, **characterized in that** the means of transport is selected from the group consisting of minibuses, light trucks, vans, station wagons, small cars, electric cars, convertibles, sports cars, luxury limousines, security limousines, money transporters, off-road vehicles and SUVs.

4. The modular chamber dryer system (1) according to any one of claims 1 to 3, **characterized in that**
(i) the devices (5.1) in the lower areas (1.1.4), in the upper areas (1.1.5) and in the respective two side areas (1.1.6) of each of the at least two chamber dryers (1.1) have nozzles (5.1.2) for the separately controllable supply (5.1.1) of hot gases (5.1.3) and
(ii) the devices (5.2) have at least one exhaust (5.2.2) for the discharge (5.2.1) of exhaust gases (5.2.3) from each of at least two chamber dryers (1.1).

5. The modular chamber dryer system (1) according to one of claims 1 to 4, **characterized in that** each of the at least two chamber dryers (1.1) additionally contains sources (5.3.2) of actinic radiation.

6. The modular chamber dryer system (1) according to one of claims 1 to 5, **characterized in that** the nozzles (5.1.2) are directed into the openings (2A.1) of the workpieces (2A) in the upper areas (1.1.5) and/or in the lower areas (1.1.4).

7. The modular chamber dryer system (1) according to any one of claims 1 to 6, **characterized in that** in each of the at least two cooling chambers (1.2)
(i) the devices (5.4) have nozzles (5.4.2) for the separately controllable supply (5.4.1) of cooled gases (5.4.3) and
(ii) the devices (5.5) include at least one exhaust (5.5.2) for the removal (5.5.1) of heated exhaust gases (5.5.3).

8. The modular chamber dryer system (1) according to any one of claims 1 to 7, **characterized in that** each of the at least two cooling chambers (1.2) (1.2.4) has a sloping roof (1.2.5) to prevent the formation of condensate drops in the interior space.

9. The modular chamber dryer system (1) according to any one of claims 1 to 8, **characterized in that**
(i) the arrangement of the nozzles (5.1.2) in the side regions (1.1.6) of the chamber dryers (1.1) and/or of the nozzles (5.4.2) in the side regions (1.2.8) of the cooling chambers (1.2) is or are adapted to the contours of the workpieces (2A) and/or (2B) and/or
(ii) the nozzles (5.1.2) in the side regions (1.1.6) of the chamber dryers (1.1) and/or the nozzles (5.4.2) in the side regions (1.2.8) of the cooling chambers (1.2) are arranged in the form of uniform grids and are to be closed and opened in such a way that the opened nozzles (5.1.2) and/or (5.4.2) are adapted to the contours of the workpieces (2A) and/or (2B).

10. The modular chamber dryer system (1) according to any one of claims 1 to 9, **characterized in that** each of the at least two chamber dryers (1.1) has the following characteristic data:
(i) Internal dimensions:
- Length = 5000 mm to 10,000 mm, including length each in front of and behind the workpiece 2A = 100 mm to 1000 mm;
- Height = 1500 mm to 5000 mm;
- Width = 2000 mm to 7000 mm;
- Dryer surface including inlet gate (1.1.1) and outlet gate (1.1.2): 80 m² to 250 m²;
(ii) Circulating air volume per meter:
- Holding: 1000 m³/h to 5000 m³/h;
- Heating: 2000 m³/h to 10,000 m³/h;
- Fresh air rate: 500 m³/h to 3000 m³/h;
(iii) Cycle times: one workpiece 2A/h or two workpieces 2A/h;
(iv) Temperature:
1. Heating/holding: 80 °C to 130 °C;
2. Heating/holding: 140 °C to 180 °C.

11. Modular chamber dryer system (1) according to any one of claims 1 to 10, **characterized in that** each of the at least two cooling chambers (1.2) has the following characteristics:
(i) Internal dimensions:
- Length = 5000 mm to 10,000 mm, including length each in front of and behind the workpiece 2A = 100 mm to 1000 mm;
- Height = 1500 mm to 5000 mm;
- Width = 2000 mm to 7000 mm;
- Cooling chamber surface including inlet gate (1.2.1) and outlet gate (1.2.2): 80 m² to 250 m²;
(ii) Quantity of recirculating air per meter: 2000 m³/h to 8000 m³/h
(iii) Fresh air rate: 1000 m³/h to 4000 m³/h;
(iv) Cycle times: one workpiece 2B/h or two workpieces 2B/h;
(v) Temperature:
1. Cooling: 8 °C to 90 °C;
2. Cooling: 20 °C to 40 °C;
(vi) Suction (5.5.2):
Fan capacity: 10,000 m³/h to 40,000 m³/h per fan.

12. The modular chamber dryer system (1) according to any one of claims 1 to 11, **characterized in that** at least two of its subunits (1.1; 1.2) are
- are arranged side by side so that their longitudinal axes (L) are parallel to each other,
- are arranged in a straight line one behind the other so that they have a common longitudinal axis L and that there is sufficient distance between the outlet gates (1.2.2) of the cooling chambers (1.2) of the at least one first subunit (1.1 + 1.2) and the inlet gates (1.1.1) of the chamber dryers (1.1) of the at least one second subunit (1.1 + 1.2) to discharge workpieces (2B) from the outlet gates (1.2.2) of the cooling chambers (1.2) of the at least one first subunit (1.1 + 1.2) and to introduce workpieces (2A) into the inlet gates (1.1.1) of the chamber dryers (1.1) of the at least one second subunit (1.1 + 1.2) or
- are arranged one above the other so that their longitudinal axes (L) are parallel to each other and the at least one first upper subunit (1.1 + 1.2)
- can be reached by means of a retractable lifting device (10) for lifting the workpieces (2A) from the floor surface (7) to the level (10.1) of the inlet gates (1.1.1) of the upper chamber dryers (1.1) and
- by means of a retractable lifting device (10) for lowering the workpieces (2B) from the level of the outlet gates (1.2.2) of the upper cooling chambers (1.2) to the level of the floor surface (7).

13. The modular chamber dryer system (1) according to any one of claims 1 to 12, **characterized in that** the at least one transport system (3) comprises a dust protection tunnel.

14. A process for drying and/or curing the undried and/or uncured coatings, lacquers and/or adhesive layers on and/or in workpieces (2A) and cooling the coated, lacquered and/or bonded workpieces (2B) by means of at least one modular chamber dryer system (1) according to any one of claims 1 to 13 comprising the following process steps:
(A) Transporting a first workpiece (2A) by means of a transport system (3) through the inlet door (1.1.1) into the interior (1.1.7) of a chamber dryer (1.1) with the outlet door (1.1.2) closed and the inlet door (1.1.1) closed;
(B) Drying and/or curing the coatings, lacquers and/or adhesive layers (2.1) of the first workpiece (2A), resulting in the coated, lacquered and/or bonded hot first workpiece (2B);
(C) Discharging the hot first workpiece (2B) from the outlet gate (1.1.2) of the chamber dryer (1.1) through the inlet gate (1.2.1) into the interior of a cooling chamber (1.2) and closing the outlet gate (1.1.2) and the inlet gate (1.2.1) with the outlet gate (1.2.2) closed;
(D) Cooling the hot first workpiece (2B) to 20 °C to 40 °C and discharging the first cooled workpiece (2B) with the aid of a transport system (4) through the discharge gate (1.2.2) from the cooling chamber (1.2) with the inlet gate (1.2.1) closed,
(E) introducing a second workpiece (2A) by means of the transport system (3) through the inlet gate (1.1.1) into the interior (1.1.7) of the chamber dryer (1.1) with the outlet gate (1.1.2) closed and closing the inlet gate (1.1.1) immediately after the first hot workpiece (2B) has been discharged from the chamber dryer (1.1);
(F) Discharging the second hot workpiece (2B) from the chamber dryer (1.1) and introducing it into the cooling chamber (1.2) immediately after discharging the first cooled workpiece (2B);
(G) introducing a third workpiece (2A) into the chamber dryer (1.1) immediately after the second hot workpiece (2B) has been discharged from the chamber dryer (1.1), and
(H) N-fold repetitions of the process steps (A) to (G), where N = an integer from 1 to N.

15. The method according to claim 14, **characterized in that** the at least one transport system (3) comprises a dust protection tunnel.

## Revendications

1. Système de séchage à chambre modulaire (1), comprenant
- au moins deux séchoirs à chambre (1.1) séparés, de construction identique, isolés thermiquement et pouvant être fermés, avec des axes longitudinaux (L) parallèles ou au moins un axe longitudinal commun, pour le séchage et/ou le durcissement des revêtements, des peintures et/ou des couches adhésives sur et/ou dans l'au moins une pièce respective (2A) avec de l'énergie thermique ou de l'énergie thermique et un rayonnement actinique (Dual-Cure) et
- au moins deux chambres de refroidissement (1.2) séparées, de construction identique, isolées thermiquement et pouvant être fermées, avec des axes longitudinaux (L) parallèles ou au moins un axe longitudinal commun, dont chacune, vue dans le sens de transport (1.3), se raccorde par sa porte d'entrée (1.2.1) se raccorde spatialement et fonctionnellement directement à la porte de sortie (1.1.2) de chaque séchoir à chambres (1.1) et sert au refroidissement régulé d'au moins une pièce (2B) revêtue, peinte et/ou collée,
- au moins un système de transport (4), qui sert à évacuer les pièces (2B) refroidies, éjectées des portes de sortie (1.2.2) des chambres de refroidissement (1.2),
- au moins un système de transport (3) qui sert à transporter les pièces (2A) à travers les portes d'entrée (1.1.1) dans les séchoirs à chambre (1.1),
- un espace intermédiaire fonctionnel (5) entre les parois extérieures parallèles (1.1.3; 1.2.3) associées les unes aux autres des au moins deux séchoirs à chambre (1.1) et des au moins deux chambres de refroidissement (1.2), respectivement avec
(i) des dispositifs (5.1; 5.2) pour l'alimentation (5.1.1) et l'évacuation (5.2.1), réglées de manière thermodynamique, de l'énergie thermique vers les au moins deux séchoirs à chambres (1.1) ou, en outre, avec
(ii) des dispositifs (5.3) pour l'alimentation régulée en énergie (5.3.1) des sources (5.3.2) de rayonnement actinique dans les au moins deux sécheurs à chambre (1.1),
(iii) des dispositifs (5.4; 5.5) pour l'amenée (5.4.1), réglable séparément, de gaz de refroidissement (5.4.3) à l'espace intérieur (1.2.4) des au moins deux chambres de refroidissement (1.2) et pour l'évacuation (5.5.1) de l'énergie thermique des au moins deux chambres de refroidissement (1.2) ainsi que
- une unité de commande (6) pour la régulation thermodynamique des dispositifs (5.1 ; 5.2 ; 5.3 ; 5.4 ; 5.5) pour chacun des au moins deux séchoirs à chambre (1.1) et pour chacune des au moins deux chambres de refroidissement (1.2) ou une unité de commande (6) commune pour les au moins deux séchoirs à chambre (1.1) et les au moins deux chambres de refroidissement (1.2).

2. Système de séchage à chambre modulaire (1) selon la revendication 1, **caractérisé en ce que** les pièces à usiner (2A) et (2B) sont des carrosseries de moyens de locomotion.

3. Système de séchage à chambre modulaire (1) selon la revendication 2, **caractérisé en ce que** les moyens de locomotion sont choisis dans le groupe constitué par les minibus, les camionnettes, les fourgonnettes, les breaks, les petites voitures, les véhicules électriques, les cabriolets, les voitures de sport, les berlines de luxe, les berlines de sécurité, les fourgons de transport de fonds, les véhicules tout-terrain et les SUV.

4. Système de séchage à chambre modulaire (1) selon l'une des revendications 1 à 3, **caractérisé en ce que**
(i) les dispositifs (5.1) dans les zones inférieures (1.1.4), dans les zones supérieures (1.1.5) et dans les deux zones latérales respectives (1.1.6) comprennent de chacun des au moins deux séchoirs à chambre (1.1), des buses (5.1.2) pour l'amenée (5.1.1) réglable séparément de gaz chauds (5.1.3) et
(ii) les dispositifs (5.2) comprennent au moins une aspiration (5.2.2) pour l'évacuation (5.2.1) des gaz de combustion (5.2.3) de chacun des au moins deux séchoirs à chambre (1.1).

5. Système de séchoir à chambre modulaire (1) selon l'une des revendications 1 à 4, **caractérisé en ce que** chacun des au moins deux séchoirs à chambre (1.1) contient en outre des sources (5.3.2) de rayonnement actinique.

6. Système de séchage à chambre modulaire (1) selon l'une des revendications 1 à 5, **caractérisé en ce que** les buses (5.1.2) sont dirigées dans les zones supérieures (1.1.5) et/ou dans les zones inférieures (1.1.4) dans les ouvertures (2A.1) des pièces (2A).

7. Système de séchage modulaire à chambres (1) selon l'une quelconque des revendications 1 à 6, **caractérisé en ce que** dans chacune des au moins deux chambres de refroidissement (1.2)
(i) les dispositifs (5.4) comprennent buses (5.4.2) pour l'alimentation (5.4.1) réglable séparément de gaz réfrigérés (5.4.3) et
(ii) les dispositifs (5.5) comprennent au moins une aspiration (5.5.2) pour l'évacuation (5.5.1) des gaz d'échappement chauffés (5.5.3)

8. Système de séchage modulaire à chambres (1) selon l'une des revendications 1 à 7, **caractérisé en ce que** chacune des au moins deux chambres de refroidissement (1.2) présente dans l'espace intérieur (1.2.4) un toit incliné (1.2.5) pour éviter la formation de gouttes de condensat,

9. Système de séchage à chambre modulaire (1) selon l'une quelconque des revendications 1 à 8, **caractérisé en ce que**
(i) la disposition des buses (5.1.2) dans les zones latérales (1.1.6) des séchoirs à chambre (1.1) et/ou des buses (5.4.2) dans les zones latérales (1.2.8) des chambres de refroidissement (1.2) est ou sont adaptée(s) aux contours des pièces (2A) et/ou (2B) et/ou
(ii) les buses (5.1.2) sont disposées dans les zones latérales (1.1.6) des séchoirs à chambres (1.1) et/ou les buses (5.4.2) sont disposées dans les zones latérales (1.2.8) des chambres de refroidissement (1.2) sous la forme de trames régulières et peuvent être fermées et ouvertes de telle sorte que les buses ouvertes (5.1.2) et/ou (5.4.2) sont adaptées aux contours des pièces à usiner (2A) et/ou (2B).

10. Système de séchoir à chambre modulaire (1) selon l'une des revendications 1 à 9, **caractérisé en ce que** chacun des au moins deux séchoirs à chambre (1.1) présente les caractéristiques suivantes:
(i) Les dimensions intérieures:
- Longueur = 5000 mm à 10.000 mm, y compris la longueur devant et derrière la pièce 2A = 100 mm à 1000 mm;
- Hauteur = 1500 mm à 5000 mm;
- Largeur = 2000 mm à 7000 mm;
- Surface du séchoir, y compris la porte d'entrée (1.1.1) et la porte de sortie (1.1.2): 80 m² à 250 m²;
(ii) Volume d'air recyclé par mètre:
- Maintien: de 1000 m³/h à 5000 m³/h;
- Chauffage: de 2000 m³/h à 10.000 m³/h;
- Taux d'air frais: de 500 m³/h à 3000 m³/h;
(iii) Temps de cycle: une pièce 2A/h ou deux pièces 2A/h;
(iv) Température:
1. Chauffage/maintien : 80 °C à 130 °C;
2. Chauffage/maintien : 140 °C à 180 °C.

11. Système de séchage modulaire à chambres (1) selon l'une des revendications 1 à 10, **caractérisé en ce que** chacune des au moins deux chambres de refroidissement (1.2) présente les caractéristiques suivantes:
(i) Les dimensions intérieures:
- Longueur = 5000 mm à 10.000 mm, y compris la longueur devant et
- Hauteur = 1500 mm à 5000 mm;
- Largeur = 2000 mm à 7000 mm;
- Surface de la chambre froide, y compris la porte d'entrée (1.2.1) et la porte de sortie (1.2.2): 80 m² à 250 m²;
(ii) Volume d'air recyclé par mètre : de 2000 m³/h à 8000 m³/h;
(iii) Taux d'air frais: de 1000 m³/h à 4000 m³/h;
(iv) Temps de cycle: une pièce 2B/h ou deux pièces 2B/h;
(v) Température:
1. Refroidissement: de 8 °C à 90 °C;
2. Refroidissement: de 20 °C à 40 °C;
(vi) Aspiration (5.5.2):
Capacité du ventilateur: de 10.000 m³/h à 40.000 m³/h par ventilateur.

12. Système de séchage modulaire à chambre (1) selon l'une quelconque des revendications 1 à 11, **caractérisé en ce qu'**au moins deux de ses sous-unités (1.1; 1.2)
- les deux éléments sont disposés côte à côte de manière à ce que leurs axes longitudinaux (L) soient parallèles l'un à l'autre,
- sont disposés en ligne droite l'un derrière l'autre, de sorte qu'ils ont un axe longitudinal (L) commun et sont disposés entre les portes de sortie (1.2.2) des chambres de refroidissement (1.2) de la au moins une première sous-unité (1.1 + 1.2) et les portes d'entrée (1.1.1) des séchoirs à chambres (1.1) de la au moins une deuxième sous-unité (1.1 + 1.2) est suffisamment éloigné pour évacuer les pièces (2B) des portes de sortie (1.2.2) des chambres de refroidissement (1.2) de la au moins une première sous-unité (1.1 + 1.2) et pour introduire les pièces (2A) dans les portes d'entrée (1.1.1) des séchoirs à chambre (1.1) de la au moins une deuxième sous-unité (1.1 + 1.2) ou
- l'un au-dessus de l'autre, de sorte que leurs axes longitudinaux (L) sont parallèles entre eux et que la au moins une première sous-unité supérieure (1.1 + 1.2)
- au moyen d'un dispositif de levage (10) escamotable pour soulever les pièces (2A) de la surface d'appui (7) au niveau (10.1) des portes d'entrée (1.1.1) des séchoirs à chambre supérieurs (1.1) et
- au moyen d'un dispositif de levage (10) escamotable pour abaisser les pièces (2B) depuis le plan des portes de sortie (1.2.2) des chambres de refroidissement supérieures (1.2) jusqu'au plan de la surface d'appui (7).

13. Système de séchage à chambre modulaire (1) selon l'une des revendications 1 à 12, **caractérisé en ce que** ledit au moins un système de transport (3) comprend un tunnel de protection contre la poussière.

14. Procédé de séchage et/ou de durcissement des revêtements, peintures et/ou couches adhésives non séchés et/ou non durcis sur et/ou dans des pièces (2A) et de refroidissement des pièces (2B) revêtues, peintes et/ou collées à l'aide d'au moins un système de séchage à chambre modulaire (1) selon l'une des revendications 1 à 13 comprenant les étapes de procédé suivantes:
(A) transport d'une première pièce (2A) à l'aide d'un système de transport (3) à travers la porte d'entrée (1.1.1) dans l'espace intérieur (1.1.7) d'un séchoir à chambre (1.1) lorsque la porte de sortie (1.1.2) est fermée et que la porte d'entrée (1.1.1) est fermée;
(B) le séchage et/ou le durcissement des revêtements, des peintures et/ou des couches adhésives (2.1) de la première pièce (2A), de sorte qu'il en résulte la première pièce chaude (2B) revêtue, peinte et/ou collée;
(C) l'évacuation de la première pièce chaude (2B) de la porte de sortie (1.1.2) du séchoir à chambre (1.1) par la porte d'entrée (1.2.1) dans l'espace intérieur d'une chambre de refroidissement (1.2) et la fermeture de la porte de sortie (1.1.2) et de la porte d'entrée (1.2.1) lorsque la porte de sortie (1.2.2) est fermée;
(D) refroidissement de la première pièce chaude (2B) à une température comprise entre 20 °C et 40 °C et évacuation de la première pièce refroidie (2B) à l'aide d'un système de transport (4) à travers la porte de sortie (1.2.2) hors de la chambre de refroidissement (1.2), la porte d'entrée (1.2.1) étant fermée,
(E) introduction d'une deuxième pièce (2A) à l'aide du système de transport (3) à travers la porte d'entrée (1.1.1) dans l'espace intérieur (1.1.7) du séchoir à chambre (1.1) lorsque la porte de sortie (1.1.2) est fermée et fermeture de la porte d'entrée (1.1.1) immédiatement après l'évacuation de la première pièce chaude (2B) hors du séchoir à chambre (1.1);
(F) l'évacuation de la deuxième pièce chaude (2B) hors du séchoir à chambre (1.1) et son introduction dans la chambre de refroidissement (1.2) immédiatement après l'évacuation de la première pièce refroidie (2B);
(G) l'introduction d'une troisième pièce (2A) dans le séchoir à chambre (1.1) immédiatement après l'évacuation de la deuxième pièce chaude (2B) hors du séchoir à chambre (1.1) et
(H) N répétitions des étapes de procédé (A) à (G), où N = un nombre entier de 1 à N.

15. Procédé selon la revendication 14, **caractérisé en ce que** ledit au moins un système de transport (3) comprend un tunnel anti-poussière.
